# EUROPÄISCHE PATENTSCHRIFT

(11) **EP 3 814 126 B1**
(45) Veröffentlichungstag und Bekanntmachung des Hinweises auf die Patenterteilung: **25.12.2024**
(21) Anmeldenummer: 19752079.4
(22) Anmeldetag: 13.06.2019
(51) Int. Cl.: B30B 11/02, B30B 11/10

(54) **VERFAHREN ZUR HERSTELLUNG VON PRESSLINGEN UND ANORDNUNG ZUR HERSTELLUNG VON PRESSLINGEN**
METHOD FOR PRODUCING PRESSED PRODUCTS AND ASSEMBLY FOR PRODUCING PRESSED PRODUCTS
PROCÉDÉ DE FABRICATION D'ARTICLES PRESSÉS ET DISPOSITIF DE FABRICATION D'ARTICLES PRESSÉS

(30) Priorität: 29.06.2018 DE 102018115881; 22.08.2018 DE 102018120529
(43) Veröffentlichungstag der Anmeldung: 05.05.2021
(73) Patentinhaber: Technische Universität Bergakademie Freiberg, 09596 Freiberg (DE)
(72) Erfinder: SCHMIDT, André, 04277 Leipzig (DE); FEHSE, Franz, 09599 Freiberg (DE); SCHRÖDER, Hans-Werner, 09599 Freiberg (DE); STÖHR, Felix, 04177 Leipzig (DE); KOHLHASE, Gerd, 16356 Ahrensfelde (DE); SCHMIDT, Thomas, 4058 Basel (CH)
(74) Vertreter: Schied, Sebastian
(86) Internationale Anmeldenummer: PCT/DE2019/100547
(87) Internationale Veröffentlichungsnummer: WO 2020/001689

(56) Entgegenhaltungen:
- EP-A1- 0 684 117
- EP-A1- 1 568 477
- WO-A1-2007/049992
- DE-A1- 102012 010 263
- DE-A1- 19 526 342
- DE-A1- 3 320 667
- FR-A1- 2 792 570
- US-A- 2 904 835
- US-A- 4 397 231

## Beschreibung

Verfahren zur Herstellung von Presslingen und Anordnung zur Herstellung von Presslingen insbesondere für die Verarbeitung von nachwachsenden, fossilen und mineralischen Rohstoffen, sowie im Bereich der Rest- und Abfallstoffe.

Es sind bereits Pressverfahren und Pressanordnungen bekannt.

So beschreibt die DE 33 33 766 A1 eine Brikettierpresse zum Brikettieren von ungleichmäßigem Feingut, insbesondere span-, faser- oder blattförmigem pflanzlichen Material zu formbeständigen Briketts, mit einer Aufnahmekammer, der das Material über einen Vorverdichter, der aus einem in einem Zylinder bewegbaren Kolben besteht, zugeführt und aus der das vorverdichtete Material mittels eines senkrecht zur Bewegung des Verdichterkolbens hin- und herbewegbaren Presskolbens in ein Formwerkzeug gepresst wird, wobei der Querschnitt der Aufnahmekammer und des Formwerkzeugs in Richtung des Presskolbens gesehen annähernd rechteckig ist, so dass der Vorverdichterkolben mit seiner Stirnfläche im Wesentlichen eine ganze Seitenwand der Aufnahmekammer bildet. Zudem wird eine rotierende Scheibe mit Formräumen offenbart.

In der DE 10 2010 012 300 A1 wird eine Vorrichtung zum Verpressen von losem Material offenbart, die einen Presskolben hat, der das Material in einen in einer Pressstellung befindlichen Formraum eines Formwerkzeugs presst. Das Formwerkzeug bringt den Formraum durch eine Drehbewegung von der Presstellung in eine Auswerfstellung. Dabei wird das gepresste Brikett durch Abgabe von Wärme an das Vollmaterial des Formwerkzeuges gekühlt. Zur Verbesserung der Abfuhr der während des Pressvorganges entstehenden Wärme wird vorgeschlagen, die Kavität in einem als Vollscheibe ausgeführten Formwerkzeug anzuordnen.

Die US 3 980 014 offenbart eine Brikettierpresse, welche Briketts durch einen Pressvorgang unter Einsatz von zwei sich gegenüberliegend angeordneten und gegenläufig arbeitenden Pressstempeln bzw. Presszylindern herstellt.

Die DE 10 2011 116 031 A1 offenbart ein schleusenloses Feststoffeintragssystem für druckaufgeladene Vergasungsreaktoren, das den kontinuierlichen Eintrag des festen Brennstoffes, insbesondere von Braunkohle und anderen brikettierbaren festen Brennstoffen und Brennstoffgemischen, in einen mit bis 65 bar druckbespannten Vergasungsreaktor gestattet.

Die US 2005/0238750 A1 offenbart eine Brikettiermaschine mit einer Presse mit einer drehbaren Scheibe, bei welcher die Drehung der Scheibe mittels Hydraulikzylinder und einer Exzenterscheibe erfolgt. Dieser Antrieb ist für eine genaue Stellung der Scheibe mit sehr hohen Verfahrgeschwindigkeiten unvorteilhaft. Bei der Vorpressung ist dem Vorpresszylinder der Ausstoßzylinder direkt gegenüber angeordnet. Durch die Anordnung der Zylinder ist der parallele und gleichzeitige Betrieb der Vor- und Hauptpressung, sowie des Ausstoßens nicht möglich.

Die EP 0 888 873 A1 offenbart eine Brikettierpresse, wobei die Apparatur mit zwei Hauptpresszylindern bestückt ist, welche gegenüberliegend angeordnet sind. Dies ist eine energetische unvorteilhafte Lösung, da beide Zylinder die maximale Presskraft aufbringen müssen.

Die GB 2 338 921 A offenbart eine Brikettierpresse mit einer drehbaren Scheibe die mittels Hydraulikzylinder und einer Exzenterscheibe gedreht wird. Besonders nachteilig ist, dass der Ausstoßzylinder in die Scheibe eingefahren wird und dann durch Druck auf die bewegliche Befestigung dieses Zylinders sowohl der Ausstoßzylinder, als auch die Scheibe bewegt wird.

Die US 4 371 328 offenbart einen sequenziellen Pressbetrieb, wobei eine Matrize über eine Schnecke befüllt wird. Danach fährt zwischen Schnecke und Matrize eine Verriegelung ein, welche bei der Hauptpressung, die von der gegenüberliegenden Seite an der gleichen Kreisposition erfolgt, als Gegenpressplatte fungiert. Somit ist eine Gleichzeitigkeit der Vor- und Hauptpressung, sowie des Ausstoßens nicht gegeben und der Durchsatz stark reduziert. Die Vorverdichtung wird nur mit einer Schnecke realisiert, nicht mit einem Vorpresszylinder. Die Vorverdichtung erfolgt gegen den feststehenden Hauptpresszylinder, nicht gegen eine feste Scheibe. Der Antrieb der Scheibe erfolgt von außen, nicht über eine Welle auf der Rotationsachse der Scheibe.

Die in der WO 00 76757 A1 offenbarten Formzeuge einer Brikettierpresse sind als drei Zylinder in einer Reihe bzw. Flucht angeordnet, wobei zwei Presszylinder an den äußeren Enden der Maschine die jeweils wirkende Hauptpresskraft aufbringen. Somit findet eine Vor und Hauptpressung nicht gleichzeitig gegen eine starre Platte statt, sondern immer gegen einen anderen Zylinder. Vor der Hauptverpressung findet eine Vorverdichtung senkrecht bzw. quer zur Hauptpressrichtung statt, so dass die einzelnen Pressschritte nicht parallel, sondern sequenziell ablaufen. Dies wirkt sich negativ auf den erzielbaren Durchsatz aus. Der Gleichlaufzylinder in der Maschinenmitte dient nicht zum Aufbringen der Presskraft für die Hauptpressung.

Die in der EP 0 024 003 offenbarte Pressung im Verfahren zur Herstellung von Einschicht-Presskörpern erfolgt gegen einen unterhalb der Presshülse sich zusammen mit der Scheibe bewegenden beweglichen Stempel, welcher für das Befüllen bzw. das Ausstoßen bewegt wird. Die Befüllung der Formen findet nicht komplett im Stand (stehende Scheibe) statt, das Gut rieselt während der Bewegung der Scheibe in die Hülse und wird am Ende abgestreift. Somit kommt es nicht zu einer Vorpressung des Materials.

Bei der in der DE 33 33 766 A1 offenbarten Pressung in einer Brikettierpresse erfolgt die Vorverdichtung des Materials senkrecht bzw. quer zur Hauptpressrichtung, wobei das so verdichtete Material im Anschluss von einem Hauptpresszylinder in die Formhülse befördert wird und dort der zur Brikettierung nötige Pressdruck aufgebaut wird. Es handelt sich also hierbei um ein sequenzielles Verfahren, bei dem Vor- und Hauptpressung sowie Ausstoß nicht gleichzeitig stattfinden können. Dies wirkt sich negativ auf die Geschwindigkeit der Maschine und somit auch negativ auf den Durchsatz aus. - Das vorverdichtete Material muss vom Hauptpresszylinder komplett bis in die Matrize geschoben werden, dies wirkt sich negativ auf den elektrischen Leistungsbedarf aus.

Die EP 1 568 477 A1, die den nächstliegende Stand der Technik zeigt, offenbart eine Abfallverdichtungsmaschine, bei der das Material in einem perforierten Zylinder zusammengedrückt wird, der an einem Ende durch ein gegen das Ende durch eine Hydraulik vorgespanntes Schließelement geschlossen ist.

Die US 4,397,231 A offenbart eine Vorrichtung und ein Verfahren zum Herstellen und Sammeln eines verwendbaren flüssigen Extrakts und eines verwendbaren trockenen Nebenprodukts aus einer Maische.

Die US 2,904,835 A offenbart eine Vorrichtung zum Entflüssigen von Schlämmen und zum gleichzeitigen Komprimieren der Feststoffe davon in leicht handhabbare, zusammenhängende Formen.

Die DE 33 20 667 A1 beschreibt eine Brikettierpresse für schüttfähiges Pressgut, wie Sägespäne, und weist eine das Pressgut in eine Presskammer einbringende Beladevorrichtung, eine in der Presskammer wirksam werdende Pressvorrichtung und eine Einrichtung zum selbsttätigen Ausstoßen des Presslings aus der Presskammer auf, wobei achsparallel ausgerichteten Presskammern von einem Schrittschaltantrieb aufeinanderfolgend in eine die Beladevorrichtung enthaltende Beladestation, eine die Pressvorrichtung enthaltende Pressstation und eine die Einrichtung zum Ausstoßen des Presslings aus der jeweiligen Presskammer enthaltende

Die EP 0 684 117 A1 offenbart eine Maschine zur Verarbeitung von feuchtigkeitshaltigem Material, wobei sie einen festen Rahmen und einen drehbar um eine Rotationsachse beweglichen Rahmen mit mindestens zwei Zylindern aufweist, in denen die Enden offen sind. Arbeitsstationen, die um die Rotationsachse angeordnet sind, umfassen mindestens eine Ladestation, die mit Mitteln zum Schließen eines der an der Ladestation befindlichen Enden des Zylinders versehen ist, und Mitteln zum Laden der Material, das in einem der Zylinder durch das andere Ende verarbeitet werden soll, weiterhin eine Kompressionsstation, die Mittel zum hermetischen Schließen mindestens eines der Enden des Zylinders aufweist, die sich an der Kompressionsstation befinden, und eine Entladestation, die mit Mitteln zum Auswerfen des komprimierten Materials aus dem Zylinder versehen ist.

Die FR 2 792 570 A1 offenbart eine Presse zur Behandlung von stückigem Gut, insbesondere von Abfällen oder Müll mit einer Fraktion von unter dem Einfluss von Druck fließfähigem Gut.

Die DE 195 26 342 A1 beschreibt ein Verfahren sowie eine Vorrichtung zum Herstellen von hochverdichteten formbeständigen zylindrischen Briketts aus halmförmigem Gut, wie Stroh, Ganzpflanzen, Gras oder anderer pflanzlicher Stengel, das unzerkleinert kontinuierlich vorzugsweise längs zur axialen Verdichtungsrichtung ausgerichtet zugeführt wird und in auf einem Teilkreis angeordneten mehreren Preßbuchsen gleichzeitig zugeführt, axial verdichtet, endverdichtet und ausgestoßen wird. Hierbei wird der lose aufgeschüttete von einer Kämmwalze ausgerichtete Gutstrang von einem Vorverdichtungswalzenpaar verdichtet, durch spezielle Ober- und Untermesser zu Strangstücken getrennt, über Auswurfklappen auf ein Dosierband ausgeworfen, bezüglich Gutstranghöhe egalisiert anschließend mit einem Dosierstern massedosiert, radial gleichzeitig als Gutstrang geformt und vorverdichtet, anschließend gleichzeitig in die Pressbuchse positioniert und axial vorverdichtet, in den weiteren Stationen endverdichtet und ausgeworfen.

Die DE 10 2012 010 263 A1 (57) betrifft eine Rundtaktpressmaschine zur Herstellung von Grünlingen aus Pulverwerkstoffen. Die Rundtaktpressmaschine weist einen Schaltteller auf, der mit einer Mehrzahl von Werkzeugkavitäten ausgestattet ist, die einer Mehrzahl von Werkzeugpositionen zugeordnet sind, wobei Werkzeugpositionen wenigstens für das Befüllen, Verdichten und Ausstößen von Werkstücken vorgesehen sind und jeder Werkzeugposition wenigstens eine Kavität zugeordnet ist, und dass der Schaltteller während des Verdichtens form- und/oder kraftschlüssig mit dem Maschinenkörper verbunden ist.

Der Erfindung liegt die Aufgabe zugrunde, eine Materialeintragsvorrichtung ohne aufwändige Absaugvorrichtungen zu entwickeln, wobei eine Strangpresse die Kohle kontinuierlich und schleusenlos in einen druckbespannten Vergasungsreaktor fördert. Der im Formkanal der Strangpresse fest verspannte Brikettstrang bildet einen nahezu gasdichten Brikettpfropfen und dichtet den druckbespannten Reaktor gegenüber dem Eintragssystem ab. Dazu ist das Presswerkzeug mit einem starren Formkanal versehen, weist Kühlkanäle um den gesamten Pressraum herum auf und der Formkanal besteht aus Verschleißhülsen, die eine allseitig angeordnete Geometrie aufweisen und ist in einen Pressbereich, einen Bereich der Verengung und in einen Bereich der Erweiterung untergliedert.

Der Stand der Technik zeigt, dass beim Aufgabegut vor dem eigentlichen Pressvorgang jeweils nur eine Volumenreduzierung oder unmittelbar der Pressvorgang erfolgt, wobei es nachteilig zu einem sehr langen Zylinder- oder Stempelweg oder es zum Einsatz von zwei gegenläufigen Stempeln bzw. Zylindern kommt. Es hat sich gezeigt, dass ein einzelner Zylinder bzw. Stempel, um die gesamte Pressaufgabe erfüllen zu können, sehr weit ausfahren muss. Versuche haben gezeigt, dass je nach Aufgabegut deutlich variierende Zylinder- bzw. Stempelwege, beispielsweise von über 70 % des Zylinder- bzw. Stempelweges, nur eine Verdrängung des luftgefüllten Lückenvolumens des Schüttgutes bewirken würde, bevor der Zylinder bzw. der Stempel anfängt einen Pressdruck aufzubauen. Dabei hätte dieser einzelne Zylinder einen großen Durchmesser, damit er am Ende den vollen Pressdruck aufbauen kann. Es würde also sehr viel Öl in den Zylinder gefördert werden müssen. Diese Umsetzung hat sich als höchst ineffizient erwiesen.

Aufgabe der Erfindung ist es daher, ein Verfahren zur Herstellung von Presslingen und eine Anordnung zur Herstellung von Presslingen zu schaffen, wobei die Nachteile im Stand der Technik überwunden werden und ein effizientes Verfahren und ein zugleich einfacher Aufbau und eine einfache Umsetzung erreicht werden.

Mit der Erfindung wird im angegebenen Anwendungsfall erreicht, dass ein Verfahren als Pressprozess zur Herstellung von Presslingen nach Anspruch 8 geschaffen wird.

Entsprechend umfasst weiterhin die Erfindung eine Anordnung zur Herstellung von Presslingen nach Anspruch 1, wobei in zumindest einer sequenziell rotierenden Formwerkzeugaufnahme zumindest eine Pressform mit einer Zuführung für das Aufgabegut vorhanden ist, wobei die zumindest eine Pressform zu zumindest einem Vorpressstempel und zu zumindest einem Hauptpressstempel und zu zumindest einem Auswurfstempel korrespondierend anordbar ist. Hierfür lässt sich die jeweilige Pressform an den zumindest einen Vorpressstempel, den zumindest einen Hauptpressstempel und den zumindest einen Auswurfstempel bewegen. Weiterhin ist die Arbeitsrichtung des zumindest einen Vorpressstempels, des zumindest einen Hauptpressstempels und des zumindest einen Auswurfstempels zueinander parallel, wobei auf der dem Vorpressstempel gegenüberliegenden und/oder zugewandten Seite der Pressform eine Gegenpressplatte und der dem zumindest einen Hauptpressstempel gegenüberliegenden Seite der Pressform eine Gegenpressplatte und auf der dem zumindest einen Auswurfstempel gegenüberliegenden Seite der jeweiligen Pressformein Formkanal mit einem Bereich einer Verengung oder eine Vorrichtung oder Anordnung zum Sammeln, zum Abtransport oder zur Weiterverarbeitung der Presslinge vorhanden ist, wobei die zumindest eine Pressform in Arbeitsrichtung durchgängig ist und somit die jeweiligen einseitigen, parallelen, in gleichen oder verschiedenen Pressrichtungen oder Auswurfrichtungen erfolgenden Pressungen oder Auswürfe der Presslinge erfolgen können.

Die jeweiligen Positionen, in welche oder zu welcher die Pressform für die Vorpressung, die Hauptpressung und den Auswurf bewegt wird, lassen sich entsprechend auch als Vorpressposition, Hauptpressposition und Auswurfposition bezeichnen.

Die jeweilige Gegenpressplatte steht kräfteaufnehmend und damit kräfteausgleichend mit den jeweiligen Antrieben zumindest des Vorpressstempels und des Hauptpresstempels in Verbindung, so dass an dem die Pressform enthaltenden Formwerkzeugkomponente sowie deren konstruktiver Umsetzung keine oder nur geringe axiale Kräfte bzw. keine in Arbeitsrichtung der jeweiligen Pressung wirkenden Kräfte auftreten oder in diese geleitet werden. Die Pressformen bewegen sich relativ an die und zu den jeweiligen Gegenpressplatten bzw. an den zumindest einen Vorpressstempel, den zumindest einen Hauptpressstempel und an den zumindest einen Auswurfstempel.

Vorteilhaft erfolgt mit dem erfindungsgemäßen Verfahren sowie mittels der Anordnung eine zumindest Zweiteilung des Pressprozesses, indem beispielsweise ein Hydraulikzylinder kleinen Durchmessers die Vorpressung des Schüttgutes zu einem Voragglomerat vornimmt, die auch eine Volumenreduzierung bewirkend deutlich über eine Vorverdichtung, die ebenfalls eine Volumenreduzierung bewirkt, hinausgeht, wobei beispielsweise dieser Hydraulikzylinder für die Vorpressung sehr schnell ausfahren kann. Das Voragglomerat besitzt bereits eine verfestigtere Struktur als bei einer Vorverdichtung, welche bei einer Vorverdichtung weder erreicht wird oder noch gewollt ist. Bei einer Vorverdichtung bleibt eine lockere Struktur des Aufgabeguts erhalten. Hierbei kommen Drücke von einem Bruchteil des eigentlichen Hauptpressvorganges zum Einsatz. Erst im Anschluss wird im Bereich hoher Drücke beispielsweise ein Hydraulikzylinder großen Durchmessers verwendet, welcher nur noch einen sehr kleinen Weg zurücklegen muss. Somit kann der nötige Ölvolumenstrom drastisch reduziert werden, was zu einem stark sinkenden Leistungsbedarf führt.

Während der ersten Pressung als Vorpressung findet eine große Relativbewegung des Vorpressstempels sowie zwischen Aufgabegut und Formwerkzeugoberfläche statt, wobei die Vorpressung nur bei einem geringem Druck abläuft. Während der zweiten Pressung als Hauptpressung wird ein sehr hoher Druck aufgebaut, der zurückgelegte Weg des Hauptpressstempels beläuft sich jedoch nur auf wenige Millimeter.

Als Antriebe für die jeweiligen Vorpressstempel oder die Hauptpressstempel oder die Auswurfstempel kommen beispielsweise Hydraulikzylinder, Pneumatikzylinder oder Linearmotoren sowie andere vergleichbar wirkende Antriebe in Betracht.

Mit einer nicht erfindungsgemäßen Stopfschnecke als Vorpressschnecke lassen sich aufgrund des kontinuierlichen Förderns und Vorpressens des Aufgabeguts keine klar abgrenzbaren Voragglomerate bilden. Dennoch wird in der Pressform ein Vorpressdruck erreicht, welcher lagestabile Voragglomerate bildet. Die nicht erfindungsgemäße Stopfschnecke kommt beispielsweise bei entsprechenden Materialien zum Einsatz, bei denen ein Abscheren zu keinen oder zu vertretbaren Abscherbildern an den jeweils sich bildenden Grenzfläche des Voragglomerats führt.

Unter der Volumenreduzierung wird ein Vorverdichten des Aufgabeguts verstanden, wobei hierbei nur eine Volumenreduzierung unter sehr geringem Druck erfolgt und das Aufgabegut weiterhin in loser oder lockerer oder instabiler Form vorliegt. Hingegen erfolgt die Vorpressung im Vergleich zur Volumenreduzierung unter einem erhöhten Druck, welcher neben einer Volumenreduzierung zudem bewirkt, dass das Aufgabegut mit der Vorpressung zu einem lagestabilen Voragglomerat verpresst wird, welches selbsthemmend und an sich stabil bzw. lagestabil in der Pressform verbleibt, damit also neben der Volumenreduzierung auch eine Verfestigung erfolgt, wobei die Endfestigkeit noch nicht erreicht ist.

Erst mit der Hauptpressung, also dem Pressen mit einem sehr hohen Druck, wird ein hochverdichteter, formstabiler und formbeständiger Pressling erreicht.

Das Verfahren und die Anordnung eignen sich zur Herstellung von Presslingen hoher Festigkeit und Formstabilität verschiedener Form und Größe aus unterschiedlichsten Aufgabegütern. Diese lassen sich in die folgenden beispielhaften Gruppen einteilen:
- nachwachsende Rohstoffe
- fossile Rohstoffe
- mineralische Rohstoffe
- Rest- und Abfallstoffe

Im Einzelnen können dies beispielsweise sein:
- jegliche Hölzer und Rinden
- landwirtschaftlich erzeuget Biomasse, Ernterückstände und Nebenprodukte der Nahrungs- und Futtermittelproduktion, wie Stroh, beispielsweise Weizenstroh, Rapsstroh, Haferstroh, Reisstroh; Gräser, beispielsweise Miscanthus, Rohrglanzgras; Bagasse; Spelzen; Heu; Fruchtabfälle; Schalen
- getrocknete Gärreste
- Torf, Kohlen unterschiedlichen Alters und Inkohlungsgrades wie Weichbraunkohlen, Hartbraunkohlen, Steinkohlen, Anthrazit
- Kalk, Branntkalk, Düngemittel, Kalisalz, Dolomit, Bentonit
- Klärschlämme, Haushaltsmüll, Kunststoffmüll, Metallspäne, Metalllocken, Eisenschwamm, Hüttenreststoffe, Graphit
- sowie Mehrstoffmischungen aus diesen Komponenten

Die Herstellung der Presslinge kann sowohl bindemittellos als auch unter Verwendung verschiedenster natürlicher oder synthetischer Bindemittel erfolgen, wie beispielsweise Stärke, Teer, Pech und/oder Melasse.

Der Begriff Pressling umfasst gleichermaßen Briketts und andere Bezeichnungen von gepressten Rohstoffen.

Das Verfahren aus Vorpressen, Hauptpressen und Auswerfen läuft kontinuierlich und sich wiederholend ab. Nachdem ein Pressling aus einer Pressform ausgeworfen wurde, folgt ein erneutes Vorpressen und Hauptpressen in der jeweiligen freigewordenen Pressform und danach ein erneutes Auswerfen. Kommen eine Vielzahl von Pressformen zum Einsatz, ist es nicht ausgeschlossen, dass zwischen den einzelnen Pressschritten die Pressform jeweils nur bewegt wird, um zum jeweils nachfolgenden Pressschritt oder zum Auswerfen zu gelangen. Leerbewegungen der Pressform oder Bewegungen der Pressform mit einem Voragglomerat oder Bewegungen der Pressform mit einem Pressling sind nicht ausgeschlossen.

Die Pressform kann beliebige Formen, Querschnitte und Tiefen besitzen.

Vorteilhafte Ausgestaltungen des Verfahren sowie der Anordnung sind in den Unteransprüchen dargestellt.

Vorteilhaft erfolgt der Auswurf mittels des zumindest einen Auswurfstempels, da mit dem Auswurf vergleichsweise längere Wege als beim Hauptpressvorgang zurückgelegt werden. Es ist jedoch dennoch oder auch vorgesehen, dass der Auswurf mittels des zumindest einen Hauptpressstempels erfolgt, da dessen Antrieb bereits für große Kräfte ausgelegt ist. Dieser Hauptpressstempel und dessen Antrieb hätten dann längere Wege, als für Hauptpressung erforderlich sind, zurückzulegen.

Vorteilhaft ist auf der dem zumindest einen Auswurfstempel gegenüberliegenden Seite der jeweiligen Pressform ein Formkanal mit einem Bereich einer Verengung oder eine Vorrichtung zum Abtransport oder zur Weiterverarbeitung vorhanden ist und somit die Vorrichtung für unterschiedliche Anwendungen einsetzbar ist. Neben der Herstellung von einzeln fallenden Presslingen und der Ausgabe in feste Aufnahmen, ist der Einsatz ebenfalls beispielsweise an einem kontinuierlich arbeitenden schleusenlosen Feststoffeintragssystem für druckaufgeladene Reaktoren und Behälter möglich. Durch die Verjüngung wird die an sich bekannte Gasdichtheit erreicht. Der Antrieb des Auswurfstempels wäre dann entsprechend der notwendigen Kräfte auszulegen.

Alternativ zum Formkanal ist eine Anordnung oder Vorrichtung zum Sammeln, zum Abtransport oder zur Weiterverarbeitung von Presslingen vorhanden. Darunter werden alle dem Herstellungsverfahren von Presslingen folgenden Maßnahmen und Schritte mit den Presslingen verstanden. Dies können beispielsweise nicht abschließend Fördereinrichtungen oder Sammeleinrichtungen sein.

Zusätzlich oder alternativ zum Formkanal mit einem Bereich einer Verengung auf der dem zumindest einen Auswurfstempel gegenüberliegende Seite der Pressform ist eine Stützplatte vorhanden, wobei diese Stützplatte gegebenenfalls auftretende Kräfte beim Auswerfen aufnimmt und dafür eine den Auswurf des Presslings ermöglichende Öffnung entsprechend der Form bzw. Querschnitts des Pressling umfasst.

Eine Weiterbildung des Verfahrens besteht darin, dass die Vorpressung, die Hauptpressung und/oder der Auswurf unabhängig voneinander in einer gleichen oder in einer gegenläufigen Arbeitsrichtung erfolgen, wodurch die einzelnen Schritte je nach Anforderung an das Verfahren entsprechend in eine gleiche Richtung oder in gegenläufige Richtungen sowie gleichzeitig parallel oder sequentiell nacheinander ablaufen können.

Indem der zumindest eine Vorpressstempel, der zumindest eine Hauptpressstempel und/oder der zumindest eine Auswurfstempel jeweils die gleiche oder eine gegenläufige Arbeitsrichtung besitzen, wird erreicht, dass die auf die Pressform wirkenden Kräfte gleich gerichtet sind. Zudem kann die Anordnung der Stempel vereinfacht werden. Gleichzeitige Pressvorgänge bzw. der Auswerfvorgang werden begünstigt. Weiterhin können Nachfolgeprozesse effizient bedient werden.

Indem die zumindest eine Pressform nacheinander jeweils an den zumindest einen Vorpressstempel und an den zumindest einen Hauptpressstempel oder dass die zumindest eine Pressform nacheinander jeweils an den zumindest einen Vorpressstempel, an den zumindest einen Hauptpressstempel und an den zumindest einen Auswurfstempel bewegt wird, lassen sich die jeweiligen Pressvorgänge bzw. der Auswerfvorgang individuell für die jeweilige Pressform vornehmen. Zudem wird erreicht, dass nur vergleichsweise geringe Massen bewegt und die jeweiligen die Kräfte aufnehmenden Komponenten nicht aktiv bewegt werden müssen. Dieser jeweilige Ablauf erfolgt umlaufend bzw. sich jeweils wiederholend, so dass die Pressform entsprechend nach dem Hauptpressstempel oder dem Auswurfstempel wieder zum Vorpressstempel bewegt wird.

Indem jeweils ein, zwei oder mehr Vorpressungen, Hauptpressungen und/oder Auswürfe parallel oder zeitgleich erfolgen, wird der Durchsatz erhöht und damit der Herstellungsprozess effizienter. Vor- und Hauptpressung, sowie das Auswerfen des Presslings können damit gleichzeitig ablaufen. Bisher sind dies bei anderen zum Stand der Technik gehörenden hydraulischen Pressen aufeinander aufbauende bzw. sequentielle Schritte. Trotz des sich erhöhenden Durchsatzes der Maschine, vergrößern sich weder die Hydraulikzylinder, noch das Hydraulikaggregat deutlich.

Vorteilhaft erfolgt ein Vorverdichten des Aufgabeguts für die Vorpressung und/oder es erfolgt die Vorpressung zu zumindest einem vorgepressten Aufgabegut oder Voragglomerat in der Pressform und/oder in einem Vorpresskanal, so dass einerseits ein Vorverdichten für die Vorpressung, wofür je nach Aufgabegut unterschiedliche lange Wege erforderlich sind, und anderseits im Vorpresskanal eine Reihe von Vorpressungen als Mehrfachverpressung nacheinander erfolgen können, welche nacheinander im Vorpresskanal vorgehalten werden und nacheinander in die jeweilige Pressform für die finale Vorpressung geschoben werden und dabei ihre Form und Festigkeit erhalten. Begünstigend ist, dass in entsprechenden Phasen von prozessbedingten Pausen des Verfahrens nacheinander mehrere Vorpressungen erfolgen. Durch die Reihe von Vorpressungen als Mehrfachverpressung wird eine zusätzliche Volumenreduzierung der Voragglomerate erreicht.

Indem nacheinander zwei oder mehr Vorpressungen erfolgen, wobei das jeweilige Aufgabegut gegen das jeweils davor liegende Voragglomerat gepresst wird, wird der Durchsatz beim Vorpressen erhöht.

Die Vorpressung mittels Vorpressstempel erfolgt neben der Vorpressung in der Pressform auch und bereits im Vorpresskanal.

Indem bei zwei oder mehr Vorpressungen bei der Vorpressung die Voragglomerate eine Position weiter geschoben werden, wobei jeweils ein Voragglomerat in die Pressform geschoben wird, erfolgt das Vorpressen des jeweils voranstehenden Voragglomerats jeweils auch in der Pressform. Somit wird die zuverlässige Vorpressung zusätzlich begünstigt.

Bei zwei oder mehr aufeinanderfolgenden Hauptpressungen oder Auswürfen werden die Presslinge aus der Pressform oder aus der Pressform in einen Formkanal mit einem Bereich einer Verengung geschoben, wobei die jeweiligen Presslinge in den Formkanal eine Position weiter geschoben werden, wodurch ein eng anliegender Stapel bzw. eine eng anliegende Reihe von Presslingen erreicht wird, welcher den Folgeprozess beispielsweise durch Aufrechterhalten eines Prozessdruckes durch Dichtheit begünstigt.

Vorteilhaft wird das Voragglomerat in eine lagestabile Form vorgepresst, so dass es nicht aus der Pressform fällt oder lose vorliegt und nicht aus der Pressform rieselt. Durch die Vorpressung bzw. die lagestabile Form werden an den zur Pressrichtung axialen Enden des Voragglomerats glatte bzw. abgrenzbare Oberflächen als Grenzfläche oder als Kontaktfläche von jeweils zwei Voragglomeraten erreicht, welche eine saubere Trennung oder Scherung erlauben, ohne dass die Form des Voragglomerats beeinträchtigt wird. Somit lassen sich auch die einzelnen im Vorpresskanal vorgepressten Voragglomerate vorteilhaft in die Pressform verschieben und dort weiterverarbeiten.

Insbesondere bei Aufgabegütern mit einer erhöhten Elastizität oder noch vorhandenen Restelastizität kommt es vor, dass nach dem Vorpressen eine Ausdehnung des Voragglomerats erfolgt, was dazu führt, dass das Voragglomerat zumindest einseitig aus der Pressform ragt und die Bewegung der Pressform zum Hauptpresstempel behindert oder unmöglich wird oder dass das Voragglomerat beschädigt wird und ausfällt. Entsprechend ist eine Positionierung vorgesehen, mit welcher das Voragglomerat in der Pressform in seiner Position korrigiert wird. Weiterhin wird mit der Positionierung erreicht, dass bei Voragglomeraten, welche beispielsweise als Stapel im Vorpresskanal vorgepresst wurden, das jeweils in die Pressform gepresste Voragglomerat soweit wieder in Richtung des Vorpresskanals oder des Vorpresstempels gedrückt werden kann, dass die Kontaktfläche zwischen dem Voragglomerat in der Pressform und dem Voragglomerat im Vorpresskanal der Ebene bzw. der Ebene oder der Fläche des Überganges zwischen dem Vorpresskanal und der Pressform entspricht, so dass bei Bewegung der Pressform zum Hauptpressstempel keine nachteilige Abscherung des Voragglomerats erfolgt.

Indem vor der Vorpressung eine Vorverdichtung erfolgt, wird zusätzlich eine Vorverdichtung und insbesondere eine Volumenreduzierung des Aufgabeguts erreicht, welche den Vorpressvorgang begünstigt und die Zuverlässigkeit und die Genauigkeit der Vorpressung erhöht. Die Vorverdichtung kann beispielsweise, nicht abschließend mittels Vorverdichtungsstempel oder Stopfschnecke als Vorverdichtungsschnecke erfolgen.

Mit einer Weiterbildung des Verfahrens erfolgt eine Regelung der Zufuhr des Aufgabeguts für die Vorpressung dynamisch, wobei die Menge des zugeführten Aufgabeguts mittels des zumindest einen Vorpressstempel oder mittels der Vorverdichtung beeinflusst wird. Hierdurch lassen sich jeweils gleichmäßige Voragglomerate bzw. Voragglomerate in definierter Größe erreichen, da die jeweils erforderliche Menge an Aufgabegut angepasst wird.

Vorteilhaft wird für gleichmäßige Voragglomerate bzw. Voragglomerate in definierter Größe anhand des Vorpressweges die Menge des Aufgabeguts eingestellt.

Vorteilhaft wirken der zumindest eine Vorpressstempel und/oder der zumindest eine Hauptpressstempel und/oder der zumindest eine Auswurfstempel zeitgleich auf jeweils zugeordnete Pressformen, die sich in der entsprechenden Position des zumindest einen Vorpressstempels und/oder des zumindest einen Hauptpressstempels und/oder des zumindest einen Auswurfstempel befinden, wodurch zeitgleich eine Vorpressung in einer Pressform, eine Hauptpressung in einer anderen Pressform und ein Auswurf in einer dritten Pressform erfolgen kann, wodurch ein effizientes Verfahren und ein hoher Durchsatz erreicht werden.

Indem die Hauptpressung wechselseitig zwischen zumindest zwei Pressformen zueinander beabstandeter Formwerkzeugaufnahmen erfolgt, wird erreicht, dass beim Zurückfahren des Hauptpressstempels mittels Hauptpresszylinder nach dem Pressen eines Presslings, gleichzeitig auf der anderen Seite des Hauptpresszylinders an einem daran angeordneten zweiten Hauptpressstempel ein neuer Pressling hergestellt werden kann. Dies verhindert, dass das Zurückfahren des Hauptpresszylinders nach der Pressaufgabe ein Leerhub ist, bei welchem keine Arbeit verrichtet wird.

Die Formwerkzeugaufnahme ist vorteilhaft beispielsweise eine um eine Rotationsachse drehbare runde oder vieleckige Formwerkzeugscheibe oder ein Formwerkzeugkranz, wobei zumindest eine Pressform in zumindest einer um eine Rotationsachse drehbaren runden oder vieleckigen Formwerkzeugscheibe oder einem Formwerkzeugkranz angeordnet ist, wodurch eine gleichmäßige Bewegung der Pressform zu den jeweiligen Pressstempeln vereinfacht wird, da der gesamte Prozess zumindest aus Vorpressen, Hauptpressen und Auswerfen kontinuierlich und sich wiederholend abläuft und damit ein Hin- und Herbewegen mit der jeweils leeren Pressform vermieden wird. Indem statt einer Scheibe ein Kranz zum Einsatz kommt, kommt es zur Vereinfachung der Ausführung des Formwerkzeugs und zu geringeren zu bewegenden Massen.

Vorteilhaft sind bei zwei und mehr Pressformen die Pressformen in der Formwerkzeugaufnahme als drehbare runde oder vieleckige Formwerkzeugscheibe oder dem Formwerkzeugkranz in Umfangsrichtung verteilt oder jeweils um 120 Grad oder um 60 Grad oder um 30 Grad auf der Formwerkzeugscheibe oder auf dem Formwerkzeugkranz versetzt angeordnet, wodurch die jeweiligen Pressformen gleichmäßig und sich nicht gegenseitig behindernd bedient werden können. Weiterhin kommen auch Anordnungen der Pressformen jeweils um 180 Grad oder um 90 Grad oder um 45 Grad in Frage.

Neben Scheibe und Kranz ist die zumindest eine Pressform vorteilhaft beispielsweise in zumindest einem sich von der Rotationsachse erstreckenden um die Rotationsachse drehbaren radial angeordneten Formwerkzeugarm als Formwerkzeugaufnahme angeordnet. Bei zwei oder mehr sich von der Rotationsachse erstreckenden um die Rotationsachse drehbaren radial angeordneten Formwerkzeugarmen als Formwerkzeugaufnahme sind die Formwerkzeugarme um die Rotationsachse verteilt oder jeweils um 120 Grad oder um 60 Grad oder um 30 Grad versetzt angeordnet. Damit wird eine einfache und materialsparende Umsetzung erreicht, mit welcher ebenfalls die jeweiligen Pressformen gleichmäßig und sich nicht gegenseitig behindernd bedient werden können. Zudem kommen jeweils um 180 Grad oder um 90 Grad oder um 45 Grad versetzte bzw. in Umfangsrichtung verteilte Formwerkzeugarme in Frage.

Die Verteilung der Pressformen in der jeweiligen Formwerkzeugaufnahme in Umfangsrichtung bzw. die Verteilung der Formwerkzeugarme kann geordnet gleichmäßig oder ungeordnet oder unregelmäßig sein. Dies geben der jeweilige Prozess und/oder der konstruktive Aufbau vor.

Kommt beispielsweise kein separater Auswurfstempel zum Einsatz lassen sich die Pressformen bzw. die Formwerkzeugarme jeweils um 180 Grad oder um 90 Grad oder um 45 Grad versetzt anordnen, da beispielsweise auf das Vorpressen das Hauptpressen mit einhergehendem Auswurf folgt.

Jeweils andere nicht genannte Winkelangaben oder Abstufungen sind eingeschlossen und ergeben sich nach den jeweiligen konstruktiven Umsetzungen und Anforderungen.

Weitere bzw. andere Formen und Querschnitte der Formwerkzeugaufnahme sind möglich, sofern die jeweilige Ausführung der Formwerkzeugaufnahme das jeweilige Vorpressen, Hauptpressen und Auswerfen ermöglicht. So kommen neben beispielsweise Ellipsoiden auch unregelmäßige Formen mit oder ohne Ecke in Frage. Wenngleich sich die Formwerkzeugaufnahme auf die Formwerkzeugscheibe, den Formwerkzeugkranz oder den zumindest einen Formwerkzeugarm bezieht, sind andere ebenfalls geeignete Formen und Querschnitte der Formwerkzeugaufnahme mit eingeschlossen.

Die zumindest eine Formwerkzeugaufnahme beispielsweise als Formwerkzeugscheibe, als Formwerkzeugkranz oder als zumindest ein Formwerkzeugarm lässt sich senkrecht, wobei demnach die Rotationsachse waagerecht ausgerichtet ist, oder waagerecht, wobei demnach die Rotationsachse senkrecht ausgerichtet ist, anordnen. Dementsprechend sind bei einer senkrechten Anordnung der zumindest einen Formwerkzeugaufnahme beispielsweise als Formwerkzeugscheibe, als Formwerkzeugkranz oder als zumindest ein Formwerkzeugarm die jeweiligen Stempel waagerecht und bei einer waagerechten Anordnung der zumindest einen Formwerkzeugaufnahme als Formwerkzeugscheibe, als Formwerkzeugkranz oder als zumindest ein Formwerkzeugarm die jeweiligen Stempel senkrecht angeordnet.

Eine Weiterbildung der Anordnung sieht vor, dass die zumindest eine Formwerkzeugaufnahme beispielsweise als Formwerkzeugscheibe, als Formwerkzeugkranz oder als zumindest ein Formwerkzeugarm um die Rotationsachse sequenziell rotierend ist, so dass für den jeweiligen Pressschritt oder das Auswerfen die jeweilige Pressform in der zumindest einen Formwerkzeugaufnahme beispielsweise als Formwerkzeugscheibe, als Formwerkzeugkranz oder als zumindest ein Formwerkzeugarm gegenüber und relativ zu dem jeweiligen Stempel stillsteht. Vorteilhaft kommen beispielsweise verschleißarme Servomotoren zum Einsatz, welche auf der Rotationsachse und damit auf der Rotationswelle wirken und die Bewegung beeinflussen. Andere ebenfalls geeignete Antriebe sind dennoch nicht ausgeschlossen.

Je nach Ausführung und Notwendigkeit ist einerseits die jeweilige auf der dem jeweiligen Vorpressstempel gegenüberliegenden Seite der jeweiligen Pressform angeordnete Gegenpressplatte ortsfest angeordnet.

Anderseits ist vorteilhaft die jeweilige Gegenpressplatte schwenkbar oder verschiebbar angeordnet, wenn diese auf der dem zumindest einen Vorpressstempel zugewandten Seite der jeweiligen Pressform angeordnet ist, damit diese nach dem Vorpressen im Formkanal oder im Füllkanal die jeweilige Pressform freigibt und das Einschieben des Voragglomerats in die Pressform erfolgen kann. Damit ist es möglich unabhängig von der Lage der Pressformen eine Reihe von Voragglomerate vorzupressen und vorzuhalten. Diese lassen sich dann unkompliziert und schnell in die jeweilige Pressform einschieben auf die Pressformen verteilen. Es lässt sich dadurch das Vorpressen und auch der gesamte Pressprozess optimieren.

Für eine weitere Flexibilität sind beiderseits der Pressform, also auf der dem jeweiligen Vorpressstempel gegenüberliegenden und zugewandten Seite der jeweiligen Pressform Gegenpressplatten vorhanden, wobei die auf der dem zumindest einen Vorpressstempel zugewandten Seite der jeweiligen Pressform vorhandene Gegenpressplatte schwenkbar oder verschiebbar ist. Somit lassen sich je nach Notwendigkeit einerseits sowohl unabhängig von der

Pressform Voragglomerate vorpressen als auch andererseits die Pressform zum Vorpressen einsetzen.

Weiterhin ist die jeweilige Gegenpressplatte für das Hauptpressen schwenkbar oder verschiebbar angeordnet, wenn diese insbesondere in Kombination mit einem Formkanal auf der dem zumindest einen Hauptpressstempel gegenüberliegenden Seite der jeweiligen Pressform angeordnet sind, damit diese nach dem Hauptpressen in der jeweiligen Pressform den Weg in den Formkanal freigibt und das Einschieben oder Weiterschieben des Presslings in den Formkanal erfolgen kann.

Ist kein Formkanal auf der dem zumindest einen Hauptpressstempel gegenüberliegenden Seite der jeweiligen Pressform vorhanden, kann die jeweilige Gegenpressplatte auf der dem jeweiligen Hauptpressstempel gegenüberliegenden Seite der jeweiligen Pressform ortsfest sein. Sie kann jedoch auch schwenkbar oder verschiebbar angeordnet sein.

Die schwenkbar oder verschiebbar angeordnete Gegenpressplatte ist, um aus der Position des jeweiligen Pressens in eine Freigabe- oder Öffnungsposition geschwenkt oder verschoben zu werden, entsprechend angetrieben. Der jeweilige Antrieb richtet sich nach den jeweiligen individuellen Besonderheiten der Anordnung.

Vorzugsweise ist eine Arretierung der schwenkbaren oder verschiebbaren Gegenpressplatte für eine zuverlässigere Kräfteaufnahme und zuverlässigeren Kräfteausgleich in Verbindung zu dem Vorpressstempels bzw. dem Hauptpresstempels vorgesehen.

Indem der zumindest eine Vorpressstempel, der zumindest eine Hauptpressstempel und der zumindest eine Auswurfstempel zur zumindest einen Formwerkzeugaufnahme beispielsweise als Formwerkzeugscheibe oder als Formwerkzeugkranz in Umfangsrichtung der zumindest einen Formwerkzeugaufnahme beispielsweise als Formwerkzeugscheibe oder als Formwerkzeugkranz oder als Anordnung der Formwerkzeugarme verteilt oder jeweils um 120 Grad oder sich wiederholend jeweils um 60 Grad oder 30 Grad versetzt angeordnet sind, wird erreicht, dass für den jeweiligen Pressschritt oder das Auswerfen der oder die jeweiligen Pressstempel und Auswerfstempel für die jeweiligen Pressformen gleichmäßig und sich nicht gegenseitig behindernd angeordnet sind. Die Pressstempel lassen sich beispielsweise auch jeweils um 180

Grad oder um 90 Grad oder um 45 Grad versetzt anordnen.

Die Verteilung der jeweiligen Pressstempel in Umfangsrichtung der jeweiligen Formwerkzeugaufnahme kann zudem geordnet gleichmäßig oder ungeordnet oder unregelmäßig oder versetzt sein. Dies geben der jeweilige Prozess und/oder der konstruktive Aufbau vor.

Kommt beispielsweise kein separater Auswurfstempel zum Einsatz lassen sich die Pressstempel beispielswiese auch jeweils um 180 Grad oder um 90 Grad oder um 45 Grad versetzt anordnen.

Jeweils andere Winkelangaben zwischen 1 und 90 Grad sowie Vielfache von diesen Winkelangaben sind eingeschlossen und ergeben sich auch nach den jeweiligen konstruktiven Umsetzungen und Anforderungen.

Indem bei zwei und mehr Pressformen jeweils der zumindest eine Vorpressstempel, der zumindest eine Hauptpressstempel und der zumindest eine Auswurfstempel einer der Pressformen zugeordnet ist, lassen sich zeitgleich an einer jeweiligen Pressform die Vorpressung, an einer anderen jeweiligen Pressform die Hauptpressung und an einer anderen jeweiligen Pressform das Auswerfen durchführen, wodurch die Effizient der Anordnung gesteigert wird.

In einer Weiterbildung der Anordnung sind für die jeweilige Pressform eine Zuführung von Aufgabegut oder für zwei oder mehr Pressformen eine gemeinsame Zuführung von Aufgabegut vorhanden, wobei bei einer gemeinsamen Zuführung von Aufgabegut die jeweiligen Pressformen im Bereich der Zuführung von Aufgabegut und/oder der Vorpressung in einer horizontalen Ebene nebeneinander angeordnet sind. Indem Pressformen, bei welchen gleichzeitig Aufgabegut zugeführt wird, in einer horizontalen Ebene liegen, wird die gleichmäßige Zuführung von Aufgabegut begünstigt, da durch unterschiedliche Relativhöhen der Pressformen oder durch eine Schieflage einer langestreckten Pressform es zu einer ungleichmäßigen Befüllung bzw. Zuführung kommen würde und damit die Voragglomerate bzw. die Presslinge ungleichmäßig ausfallen würden.

Bei einer waagerechten Anordnung der zumindest einen Formwerkzeugaufnahme als Formwerkzeugscheibe, als Formwerkzeugkranz oder als zumindest ein Formwerkzeugarm liegen die jeweiligen Pressformen in einer horizontalen Ebene, die sich durch die jeweilige zumindest eine Formwerkzeugaufnahme als Formwerkzeugscheibe, als Formwerkzeugkranz oder als zumindest ein Formwerkzeugarm ergibt. Dabei ist die Lage innerhalb der gebildeten Ebene für die jeweilige Zuordnung der jeweiligen Press- oder Auswurfstempel relevant.

Bei einer senkrechten Anordnung der zumindest einen Formwerkzeugaufnahme beispielsweise als Formwerkzeugscheibe, als Formwerkzeugkranz oder als zumindest ein Formwerkzeugarm liegen die jeweiligen Pressformen im Bereich der Zuführung von Aufgabegut und/oder der Vorpressung in einer horizontalen Ebene nebeneinander innerhalb der jeweiligen zumindest einen Formwerkzeugaufnahme beispielsweise als Formwerkzeugscheibe, als Formwerkzeugkranz oder als zumindest ein Formwerkzeugarm.

Die Anordnung erfährt eine Weiterbildung indem zwei Formwerkzeugaufnahmen beispielsweise als Formwerkzeugscheibe oder als Formwerkzeugkranz vorhanden sind. Ebenso können auch zwei Formwerkzeugaufnahmen beispielsweise als Anordnungen von zumindest einem Formwerkzeugarm vorhanden sein. Nicht ausgeschlossen ist, dass die Formwerkzeugaufnahmen beispielsweise als Formwerkzeugkranz, als Formwerkzeugscheibe oder als Anordnung von Formwerkzeugarmen jeweils miteinander für die zweifache Anordnung kombiniert werden, so dass eine Kombination aus Formwerkzeugkranz und Formwerkzeugscheibe oder der Anordnung von Formwerkzeugarmen oder eine Kombination aus Formwerkzeugscheibe und Anordnung von Formwerkzeugarmen umgesetzt werden. Da die Formwerkzeugaufnahmen beispielsweise als Formwerkzeugkranz, als Formwerkzeugscheibe oder als Anordnung von Formwerkzeugarmen ausgebildet sind, haben diese jeweils eine übereinstimmende oder jeweils unterschiedliche Rotationsachsen. Ebenso können die jeweilige Form und Größe der Formwerkzeugaufnahmen beispielsweise als Formwerkzeugkranz, als Formwerkzeugscheibe oder als Anordnung von Formwerkzeugarmen gleich oder verschieden sein.

Die jeweiligen Formwerkzeugaufnahmen beispielsweise als Formwerkzeugscheiben oder als Formwerkzeugkränze oder als Anordnungen der Formwerkzeugarme sind zueinander beabstandet. Zumindest der eine jeweilige der zumindest einen Pressform in der jeweiligen Formwerkzeugaufnahme beispielsweise als Formwerkzeugscheibe oder als Formwerkzeugkranz oder als Anordnungen der Formwerkzeugarme zugeordnete Hauptpressstempel ist von einem gemeinsamen zwischen den Formwerkzeugaufnahmen beispielsweise als Formwerkzeugscheiben oder als Formwerkzeugkränzen oder als zwei Anordnungen der Formwerkzeugarme angeordneten Hauptpresszylinder oder einem Antrieb wechselseitig antreibbar. Hierdurch wird ein Betrieb des Hauptpresszylinders als Gleichgangzylinder ermöglicht. Würde der Zylinder als Hydraulikzylinder mit einseitiger Kolbenstange betrieben werden, würde während des Zurückfahrens das gleiche Ölvolumen in den Zylinder gefördert werden müssen, welches er zum Ausfahren benötigt hat. Dieser Leerhub, bei welchem keine Arbeit verrichtet wird, bedeutet einen zusätzlichen energetischen Aufwand und hat somit einen negativen Einfluss auf die Anlageneffizienz. Neben dem Hauptpresszylinder kommen auch andere geeignete Antriebe in Betracht, welche eine individuell gesteuerte Linearbewegung des Hauptpressstempels mit der erforderlichen Kraft bewirken.

Der gesamte Aufbau aus zumindest einem Vorpressstempel, sowie dem zumindest einen Auswurfstempel ist auf der anderen gegenüberliegenden Seite des Hauptpresszylinder nochmals vorhanden.

Wird die Anlage als einzelne Anlage auf kleine Durchsätze ausgelegt, kann der Betrieb mittels Hauptpresszylinder mit einseitiger Kolbenstange realisiert werden.

Indem jeweils in die Pressform ein Vorpresskanal mündet, wobei der zumindest eine Vorpressstempel in zumindest einem Vorpresskanal angeordnet ist oder in diesen mündet, wird erreicht, dass eine Reihe von Agglomeraten vorgehalten werden kann, welche nacheinander in die Pressform geschoben werden und das in die Pressform geschobene und zumindest ein weiteres Agglomerat vorgepresst wird. Damit werden die Voragglomerate doppelt vorgepresst, wobei der angewandte Druck nicht erhöht wird.

Indem der Vorpresskanal in Arbeitsrichtung, also in Richtung der Pressform, eine Verjüngung aufweist, wird das Vorpressen des Agglomerats begünstigt. Die Verjüngung bietet den Vorteil, dass die Voragglomerate innerhalb des Vorpresskanals weiter verdichtet werden, was insbesondere bei Aufgabegütern von geringer Schüttdichte vorteilhaft ist.

Indem mit der zumindest einen Pressform ein Positionierungsstempel in Verbindung steht, wird erreicht, dass einerseits Voragglomerate in eine günstige Mittenposition innerhalb der Pressform geschoben werden können und dass anderseits die Voragglomerate bei beispielsweise unvollständiger oder gestaffelter Füllung der Pressform und/oder bei Einsatz des Vorpresskanals in eine Stellung zurückgeschoben werden können, welche der Kontaktfläche zwischen zwei Voragglomeraten oder der Grenzfläche eines Voragglomerats und der Ebene der Oberfläche der Formwerkzeugaufnahme um die Pressform oder der Ebene zwischen dem Vorpresskanal und der Pressform entspricht und damit keine nachteilige Abscherung des Voragglomerats erfolgt. Der Positionierungsstempel ist beispielsweise in der Gegenpressplatte vorhanden oder ein Teil von ihr.

Hierbei ist die Arbeitsrichtung des Positionierungsstempels entgegen der des Vorpressstempels.

Vorzugsweise ist der Positionierungsstempel mit dem Vorpressstempel fluchtend angeordnet.

Vorteilhaft ist in dem Vorpresskanal oder in der Zuführung zumindest ein Vorverdichter angeordnet. Somit ist es insbesondere möglich bei großvolumigen Aufgabegütern soweit eine Volumenreduzierung zu ermöglichen, dass die Zufuhr des Aufgabeguts und anschließend der Vorpressvorgang begünstigt werden. Ein mehrfaches Zuführen von Aufgabegut und dessen Vorpressen bis zur gewünschten Größe eines Voragglomerats für einen Pressling wäre nachteilig, da sich an den jeweils gebildeten zusammengesetzten Voragglomeraten Kontaktflächen oder Grenzflächen bilden, die Schwachstellen am Pressling ergeben können. Als Vorverdichter kommen beispielsweise und nicht abschließend Vorverdichtungsstempel oder Stopfschnecke als Vorverdichtungsschnecke zum Einsatz.

Indem der Vorverdichter in einem Winkel von kleiner gleich 90 Grad zur Arbeitsrichtung des Vorpressstempels, also in Richtung des Antriebes des Vorpressstempels geneigt angeordnet ist, wird die Zuführung des vorverdichteten Aufgabeguts begünstigt, da die Vorverdichtung damit auch in Arbeitsrichtung des Vorpressens geneigt oder gerichtet ist und nicht ihr entgegen. Ebenso ist eine Vorverdichtung quer zur Arbeitsrichtung des Vorpressens vorgesehen.

Mehrere Ausführungsbeispiele der Erfindung sind in den Zeichnungen dargestellt und werden im Folgenden näher beschrieben. Es zeigen:
Fig. 1 eine schematische Darstellung einer Anordnung für einen Pressprozess mit einer Zuführung für Aufgabegut, einem Vorpressstempel mit Vorpresszylinder, einem Hauptpressstempel mit Hauptpresszylinder und einem Auswurfstempel mit Auswurfzylinder an einer antreibbaren, drehbaren Formwerkzeugscheibe mit darin angeordneten Pressformen und mit einer schematischen Darstellung einer kräfteaufnehmenden Verbindung zwischen den Gegenpressplatten und den Zylindern des Vorpressstempels und des Hauptpresstempels, wobei der Vorpressstempel mit Vorpresszylinder, der Hauptpressstempel mit Hauptpresszylinder und der Auswurfstempel mit Auswurfzylinder parallel und mit gleicher Arbeitsrichtung angeordnet sind,
Fig. 2 eine schematische Darstellung einer Anordnung für einen Pressprozess mit jeweils einer Zuführung für Aufgabegut, jeweils einem Vorpressstempel mit Vorpresszylinder, jeweils einem Hauptpressstempel an einem Hauptpresszylinder als Gleichgangzylinder und jeweils einem Auswurfstempel mit Auswurfzylinder an zwei antreibbaren, drehbaren Formwerkzeugscheiben mit darin angeordneten Pressformen, wobei die Formwerkzeugscheiben eine übereinstimmende Rotationsachse aufweisen,
Fig. 3 eine schematische Darstellung einer Anordnung für einen Pressprozess mit einer Zuführung für Aufgabegut, einem Vorpressstempel mit Vorpresszylinder, einem Hauptpressstempel mit Hauptpresszylinder und einem Auswurfstempel mit Auswurfzylinder an einer antreibbaren, drehbaren Formwerkzeugscheibe mit darin angeordneten Pressformen, wobei der Vorpressstempel mit Vorpresszylinder und der Hauptpressstempel mit Hauptpresszylinder parallel und mit gleicher Arbeitsrichtung angeordnet sind und der Auswurfstempel mit Auswurfzylinder zu dem Vorpressstempel mit Vorpresszylinder und dem Hauptpressstempel mit Hauptpresszylinder parallel und jedoch mit entgegengesetzter also gegenläufiger Arbeitsrichtung angeordnet ist sowie mit schwenkbarer Gegenpressplatte zwischen Vorpressstempel bzw. Füllkanal und Pressform,
Fig. 4 eine schematische Darstellung einer Anordnung für einen Pressprozess mit jeweils einer Zuführung für Aufgabegut, jeweils einem Vorpressstempel mit Vorpresszylinder, jeweils einem Hauptpressstempel an einem Hauptpresszylinder als Gleichgangzylinder und jeweils einem Auswurfstempel mit Auswurfzylinder an zwei antreibbaren, drehbaren Formwerkzeugscheiben mit darin angeordneten Pressformen, wobei die Formwerkzeugscheiben eine übereinstimmende Rotationsachse aufweisen und wobei der Vorpressstempel mit Vorpresszylinder und der Auswurfstempel mit Auswurfzylinder parallel und mit gleicher Arbeitsrichtung angeordnet sind und der Hauptpressstempel mit Hauptpresszylinder jeweils zu dem Vorpressstempel mit Vorpresszylinder und dem Auswurfstempel mit Auswurfzylinder parallel und jedoch mit entgegengesetzter also gegenläufiger Arbeitsrichtung angeordnet ist,
Fig. 5 eine schematische Darstellung in Schnittdarstellung einer Vorpressung mit einem Vorpressstempel und mit Zuführung des Aufgabegutes in einen Füllkanal,
Fig. 6 eine schematische Darstellung in Schnittdarstellung einer Vorpressung mit einem Vorpressstempel und mit vorgepresstem Aufgabegut als Voragglomerat in der Pressform,
Fig. 7 eine schematische Darstellung in Schnittdarstellung einer Vorpressung mit einem Vorpressstempel und mit Zuführung und vertikaler Vorverdichtung des Aufgabegutes mittels eines Vorverdichtungsstempels, wobei vor der Pressform ein Vorpresskanal vorhanden ist, in welchem vorverdichtetes Aufgabegut und bereits vorgepresstes Aufgabegut vorhanden ist und eine leere Pressform zur Aufnahme eines vorgepresstes Aufgabegut als Voragglomerat vorhanden ist,
Fig. 8 eine schematische Darstellung in Schnittdarstellung einer Vorpressung mit einem Vorpressstempel und mit Zuführung und vertikaler Vorverdichtung des Aufgabegutes, wobei vor der Pressform ein Vorpresskanal vorhanden ist, in welchem vorverdichtetes Aufgabegut vorgepresst ist und bereits vorgepresstes Aufgabegut vorhanden ist und eine Pressform vorhanden ist, in welche ein Voragglomerat hineingepresst ist und loses und unverdichtetes Aufgabegut über dem in Pressstellung befindlichen Vorpressstempel bereits zugeführt ist, wobei der Positionierungsstempel das Voragglomerat in den Grenzbereich bzw. Übergangsbereich zwischen Vorpresskanal und Pressform positioniert hat,
Fig. 9 eine schematische Darstellung in Schnittdarstellung einer Vorpressung mit einem Vorpressstempel und mit Zuführung und vertikaler Vorverdichtung des Aufgabegutes mittels einer Stopfschnecke als Vorverdichtungsschnecke, wobei vor der Pressform ein Vorpresskanal vorhanden ist, in welchem vorverdichtetes Aufgabegut und bereits vorgepresstes Aufgabegut vorhanden ist und eine leere Pressform zur Aufnahme eines vorgepressten Aufgabegutes als Voragglomerat vorhanden ist,
Fig. 10 eine schematische Darstellung in Schnittdarstellung einer Vorpressung mit einem Vorpressstempel und mit Zuführung und vertikaler Vorverdichtung des Aufgabegutes, wobei vor der Pressform ein Vorpresskanal vorhanden ist, in welchem vorverdichtetes Aufgabegut vorgepresst ist und bereits vorgepresstes Aufgabegut vorhanden ist und eine Pressform vorhanden ist, in welche ein Voragglomerat hineingepresst ist und loses und durch die Stopfschnecke als Vorverdichtungsschnecke verdichtetes Aufgabegut über dem in Pressstellung befindlichen Vorpressstempel bereits zugeführt ist,
Fig. 11 eine schematische Darstellung in Schnittdarstellung einer Vorpressung mit einem Vorpressstempel und mit Zuführung des Aufgabegutes, wobei vor der Pressform ein Vorpresskanal mit einem sich im Verlauf verjüngendem Querschnitt vorhanden ist, in welchem bereist verdichtetes Aufgabegut, bereits vorgepresstes Aufgabegut und eine leere Pressform zur Aufnahme eines vorgepressten Aufgabeguts als Voragglomerat vorhanden ist,
Fig. 12 eine schematische Darstellung in Schnittdarstellung einer Vorpressung mit einem Vorpressstempel und mit Zuführung des Aufgabegutes, wobei vor der Pressform ein Vorpresskanal mit einem sich im Verlauf verjüngenden Querschnitt vorhanden ist, in welchem bereits vorgepresstes Aufgabegut und eine Pressform vorhanden ist, in welche ein Voragglomerat hineingepresst ist und ein im Vorpresskanal in Pressstellung befindlicher Vorpressstempel vorhanden ist,
Fig. 13 eine schematische Darstellung in Schnittdarstellung einer Vorpressung mit einer nicht erfindungsgemäßen Stopfschnecke als Vorpressschnecke mit sich verjüngendem Querschnitt und mit Zuführung des Aufgabeguts in und durch die nicht erfindungsgemäße Stopfschnecke als Vorpressschnecke, wobei bereits vorgepresstes Aufgabegut vor der Pressform und eine leere Pressform zur Aufnahme eines vorgepressten Aufgabegutes als Voragglomerat vorhanden ist,
Fig. 14 eine schematische Darstellung in Schnittdarstellung einer Vorpressung mit einer nicht erfindungsgemäßen Stopfschnecke als Vorpressschnecke mit sich verjüngendem Querschnitt und mit Zuführung des Aufgabeguts in und durch die nicht erfindungsgemäße Stopfschnecke als Vorpressschnecke, wobei teilweise vor und in die Pressform ein Voragglomerat vor- und hineingepresst ist,
Fig. 15 eine schematische Darstellung einer Anordnung für einen Pressprozess mit einer Zuführung für Aufgabegut, einem Vorpressstempel mit Vorpresszylinder, einem Hauptpressstempel mit Hauptpresszylinder und einem Auswurfstempel mit Auswurfzylinder an einer antreibbaren, drehbaren Formwerkzeugscheibe mit darin angeordneten Pressformen, wobei auf der dem zumindest einen Auswurfstempel gegenüberliegenden Seite der Pressform ein Formkanal mit einem Bereich einer Verengung vorhanden und ein vergrößerter Zylinder als Antrieb für den Auswurfstempel vorgesehen ist,
Fig. 16 eine schematische räumliche Darstellung einer Anordnung für einen Pressprozess mit einem Vorpressstempel mit Vorpresszylinder mit einer auf der dem zumindest einen Vorpresszylinder gegenüberliegenden Seite der Pressform vorhandenen Gegenpressplatte und einem Hauptpressstempel mit Hauptpresszylinder mit einer auf der dem zumindest einen Hauptpresszylinder gegenüberliegenden Seite der Pressform vorhandenen Gegenpressplatte und einen Auswurfstempel mit Auswurfzylinder mit einem auf der dem zumindest einen Auswurfstempel gegenüberliegenden Seite der Pressform vorhandenen Formkanal mit einem Bereich einer Verengung, wobei der Auswurf in den Formkanal erfolgt,
Fig. 17 eine Formwerkzeugaufnahme als Formwerkzeugscheibe mit Pressformen,
Fig. 18 eine Formwerkzeugaufnahme als Formwerkzeugarme mit Pressformen und
Fig. 19 eine Formwerkzeugaufnahme als Formwerkzeugkranz mit Pressformen.

Das erfindungsgemäße Verfahren sieht in einem zumindest zweistufigen Pressprozess in einem Formwerkzeug folgenden Ablauf vor, wobei Aufgabegut 11 zugeführt wird und nach dem Zuführen des Aufgabeguts 11 eine Vorpressung zu einem Voragglomerat 12 in zumindest einer Pressform 3 erfolgt. Damit erfolgt auch eine Volumenreduzierung des Aufgabeguts 11. Die Vorpressung erfolgt je nach Aufgabegut 11 und Prozessgestaltung mit zumindest einem Vorpressstempel 1 oder mit zumindest einer Stopfschnecke 17. Anschließend erfolgt eine Hauptpressung des Voragglomerats 12 zu einem Pressling in der zumindest einen Pressform 3 mit zumindest einem Hauptpressstempel 21. Nach der Hauptpressung erfolgt ein Auswurf des Presslings aus der zumindest einen Pressform 3. Die Vorpressung, die Hauptpressung und der Auswurf erfolgen in einer jeweils zueinander parallelen Arbeitsrichtung.

In einem konkreten Ausführungsbeispiel erfolgen die Vorpressung und die Hauptpressung gleichzeitig und in der gleichen Richtung. Neben der gleichzeitig und in der gleichen Richtung erfolgenden Vorpressung und die Hauptpressung, sind auch unabhängig voreinander gegenläufige oder gleichgerichtete Pressrichtungen und/oder unabhängig voreinander gleichzeitige oder sequenziell nacheinander folgende Pressvorgänge vorgesehen.

Gleiche Pressrichtungen sind in den Figuren 1 bis 3, 15 und 16 dargestellt. In Figur 4 sind gegenläufige Pressrichtungen für das Vorpressen und das Hauptpressen dargestellt.

Der Auswurf bzw. die Auswurfrichtung des Presslings richtet sich beispielsweise nach dem jeweiligen Folgeprozess oder der Peripherie zur Weiterverarbeitung des Presslings. Der Auswurf erfolgt dabei je nach Erfordernis gleichzeitig oder abweichend sequentiell zu zumindest einem der Pressprozesse der Vorpressung oder der Hauptpressung. Zudem erfolgt der Auswurf je nach Erfordernis in der gleichen Richtung oder gegenläufiger Richtung zu zumindest einem der Pressprozesse der Vorpressung oder der Hauptpressung.

In den Figuren 1 und 2 und 15 erfolgt der Auswurf in der gleichen Richtung der Vorpressung und der Hauptpressung. In Figur 3 erfolgt der Auswurf in gegenläufiger Richtung zur Vorpressung und zur Hauptpressung. In Figur 4 erfolgt der Auswurf in gegenläufiger Richtung zur Hauptpressung und in gleicher Richtung zur Vorpressung.

Alternativ zu den in den Figuren 3 und 4 dargestellten Ausführungsbeispielen der erfindungsgemäßen Anordnung ist es ebenfalls vorgesehen, dass der Hauptpresstempel 21 und der Auswurfstempel 23 in jeweils der gleichen Arbeitsrichtung wirken, während der Vorpressstempel 1 in entgegengesetzter also dazu gegenläufiger Arbeitsrichtung wirkt.

Das Aufgabegut 11 wird für die Vorpressung in die Pressform 3 befördert und in dieser mittels des Vorpressstempels 1 oder der nicht erfindungsgemäßen Stopfschnecke 17 gegen eine dahinter liegende, feste Gegenpressplatte 4 gepresst. Auf diese Weise wird ein Voragglomerat 12 erzeugt. Die Pressform 3 ist durchgängig. Einerseits wird dadurch das Vorpressen und auch das Hauptpressen gegen die Gegenpressplatte 4 und anderseits dass Auswerfen des Presslings aus der Pressform 3 begünstigt. Damit sind auch die jeweiligen Pressrichtungen je nach Prozesserfordernis entsprechend wählbar. Auf der dem jeweiligen Vorpressstempel 1 oder der nicht erfindungsgemäßen Stopfschnecke 17 und Hauptpressstempel 21 gegenüberliegenden Seite der Pressform 3 ist jeweils die Gegenpressplatte 4 vorhanden. Dies ist in den Figuren 1 bis 16 dargestellt.

Gegenüber dem Ausfwurfstempel 23 ist ein Formkanal 30 mit einer Verengung 31, beispielsweise mit einem im konkreten Ausführungsbeispiel abgestuft reduzierten Verlaufmöglich. Dies ist in der Figur 16 dargestellt. Mittels des Ausfwurfstempels 23 erfolgt in diesem Fall der Auswurf des Pressslings aus der Pressform 3 in den Formkanal 30 mit einem Bereich einer Verengung 31. In diesem Formkanal 30 bildet sich ein Strang von Presslingen, wobei bei jedem Auswurf die jeweiligen Presslinge in den Formkanal 30 eine Position weiter geschoben werden.

Die jeweiligen Pressformen 3 werden je nach Ausführungsform nacheinander jeweils von der Vorpressposition, also vom Vorpressen des zugeführten Aufgabeguts 11 zum Voragglomerat 12 mittels des jeweiligen Vorpressstempels 1 oder der jeweiligen nicht erfindungsgemäßen Stopfschnecke 17 in die Hauptpressposition also zum jeweiligen Hauptpressstempel 21 zum Hauptpressen des Voragglomerat 12 zu einem Pressling und in die Auswurfposition also zum Auswerfen des Presslings mittels des zumindest einen Auswurfstempel 23bewegt.

Die jeweiligen Pressformen 3 sind hierfür in zumindest einer Formwerkzeugaufnahme 2 angeordnet. Die Formwerkzeugaufnahme 2 ist vorzugsweise eine um eine Rotationsachse 28 drehbare runde oder vieleckige Formwerkzeugscheibe 2 oder ein Formwerkzeugkranz 2 oder zumindest ein sich von einer Rotationsachse 28 erstreckender um die Rotationsachse 28 drehbarer radial angeordneter Formwerkzeugarm 2, in welchen jeweils die durchgängige Pressform 3 oder die durchgängigen Pressformen 3 angeordnet sind.

Je nach Ausführung und Bedarf sind in der jeweiligen Formwerkzeugaufnahme 2 ein oder mehrere Pressformen 3 verteilt angeordnet. So lassen sich die Pressformen 3 jeweils mehrfach für das Vorpressen und Hauptpressen und sofern separat vorhanden, für das Auswerfen vorsehen. Damit sind bei zwei und mehr Pressformen 3 entsprechend einer Gruppe von Pressformen 3 jeweils Vorpressstempel 1 oder nicht erfindungsgemäße Stopfschnecken 17, einer weiteren Gruppe von Pressformen 3 Hauptpressstempel 21 und wieder einer weiteren Gruppe von Pressformen 3 Auswurfstempel 23 zugeordnet, wodurch eine hohe Effizient des Verfahrens erreicht wird. Die Pressformen 3 können dafür so angeordnet sein, dass bei jeder sequentiellen Rotation der Formwerkzeugaufnahme 2 entweder die nächste Pressung erfolgt oder erst nach einer weiteren oder späteren sequentiellen Rotation der Formwerkzeugaufnahme 2.

Durch die Drehbewegung der Formwerkzeugaufnahme 2 um die Rotationsachse 28 werden die Pressformen 3 an verschiedene jeweils in Umfangsrichtung verteilte feste Positionen nacheinander vom Vorpressen zum Hauptpressen , vom Hauptpressen zum Auswerfen sowie vom Auswerfen wieder zum Vorpressen bewegt. Die Drehbewegung ist sequenziell, damit ist die Formwerkzeugaufnahme 2 sequentiell rotierend, da für jeden Pressvorgang die Formwerkzeugaufnahme 2 stillsteht.

Entsprechend den der Vorpressung zugeordneten Pressformen 3 sind Vorpressstempel 1 vorhanden. Ebenso sind den der Hauptpressung zugeordneten Pressformen 3 entsprechend Hauptpressstempel 21 und sofern separat ausgeführt für das Auswerfen entsprechend der Pressformen 3 Auswurfstempel 23 vorhanden. Insofern können mehrere Pressformen vorhanden sein, die vorzugsweise so angeordnet sind, dass das Vorpressen, das Hauptpressen und der Auswurf, sofern es separat erfolgt, gleichzeitig und mehrfach erfolgen können.

So wird in einem konkreten Ausführungsbeispiel die jeweilige Pressform 3 mit dem darin befindlichen Voragglomerat 12 mittels einer sequenziell rotierenden Formwerkzeugscheibe 2 vor den Hauptpressstempel 21 bewegt. Die Hauptpressung erfolgt nun in der gleichen Pressform 3 bei hohem Druck. Der Druck richtet sich nach dem Aufgabegut 11 und der Auslegung des Hauptpressstempels 21 und des jeweiligen Antriebes des Hauptpressstempels 21.

Als Antriebe für die jeweiligen Vorpressstempel 1, Hauptpressstempel 21 und Auswurfstempel 23 kommen im konkreten Ausführungsbeispiel Hydraulikzylinder als Vorpresszylinder 9, Hauptpresszylinder 22 und Auswurfzylinder 24 zum Einsatz.

Der Antrieb der Formwerkzeugaufnahme 2 ist in den konkreten Ausführungsbeispielen ein Schrittmotor oder ein Servomotor.

Es ist möglich, dass jeweils einzeln oder als Gruppe zwei oder mehr Vorpressungen, Hauptpressungen und/oder Auswürfe parallel sowie zeitgleich erfolgen können.

Die jeweiligen Vorpressstempel 1 oder die jeweilige nicht erfindungsgemäße Stopfschnecke 17, der zumindest eine Hauptpressstempel 21 sowie die jeweils vorhandenen Auswurfstempel 23 wirken entsprechend nacheinander oder jeweils zeitgleich auf die jeweils zugeordnete Pressform 3 oder zugeordneten Pressformen 3. Die jeweiligen Vorpressstempel 1 oder die jeweilige nicht erfindungsgemäße Stopfschnecke 17, der zumindest eine Hauptpressstempel 21 sowie die jeweils vorhandenen Auswurfstempel 23 wirken jeweils einseitig auf die jeweils zugeordnete Pressform 3 oder zugeordneten Pressformen 3. Hierbei können die jeweiligen Vorpressstempel 1 oder die jeweilige nicht erfindungsgemäße Stopfschnecke 17, der zumindest eine Hauptpressstempel 21 sowie die jeweils vorhandenen Auswurfstempel 23 in der gleichen oder in unterschiedliche Richtungen auf die jeweils zugeordnete Pressform 3 oder zugeordneten Pressformen 3 wirken. Die jeweiligen Richtungen sind jedoch zueinander parallel. Die jeweilige Pressform 3 oder jeweiligen Pressformen sind an verschiedenen jeweils in Umfangsrichtung verteilten feste Positionen auf der um eine Rotationsachse 28 sequenziell rotierenden Formwerkzeugaufnahme 2 angeordnet.

In einem konkreten Ausführungsbeispiel wird nach einer weiteren Drehbewegung der Formwerkzeugscheibe 2 der Pressling mittels eines Auswurfstempels 23 mit einem kleinen Hydraulikzylinder als Auswurfzylinder 24 aus der Pressform 3 ausgeworfen oder ausgeformt. Der Auswurf kann lose fallend auf ein Fließband, in eine feste Aufnahme oder in einen Folgeprozess erfolgen.

Der Auswurf mittels Auswurfstempel 23 erfolgt in einem alternativen Ausführungsbeispiel in einen Formkanal 30, welcher eine Verengung 31 mit einem konischen Verlauf und anschließender Weitung aufweist. Der entstehende Gegendruck kann dabei geringer sein als beim Hauptpressstempel 21, da der Pressling bereits vollständig gepresst ist und nur in den Formkanal 30 zu befördern ist. Je nach peripherem Prozess und Druckverhältnissen ist es gegebenenfalls jedoch erforderlich, dass die Presslinge den Formkanal 30 abdichten. Im Formkanal 30 bildet sich ebenfalls ein Strang von Presslingen aus, wobei beim jeweiligen Auswurf die jeweiligen Presslinge in den Formkanal 30 eine Position weiter geschoben werden.

Nach dem Auswurf des Presslings beginnt der Pressvorgang wieder von neuem mit dem Zuführen des Aufgabeguts 11, dem Vorpressen des Aufgabeguts 11 zu einem Voragglomerat 12, dem Hauptpressen des Voragglomerats 12 zu einem Pressling und dem anschließenden Auswurf, wobei die Pressform 3 jeweils zum Vorpressen, Hauptpressen und zum Auswerfen bewegt wird.

Das Vorpressen kann, wie in den Figuren 5 bis 14 dargestellt, auf unterschiedliche Weise erfolgen.

Ein Vorpressstempel 1 mit einem Hydraulikzylinder kleinen Durchmessers als Vorpresszylinder 9 nimmt, wie in den Figuren 5 und 6 dargestellt, das Aufgabegut 11 lose und unverdichtet im Vorpresskanal 7 unterhalb des Befüllschachtes 8 auf und befördert es direkt in die Pressform 3, welche in oder auf der sequenziell rotierenden Formwerkzeugscheibe 2 vorhanden oder montiert ist. Erst wenn das Aufgabegut 11 in die Pressform 3 befördert wurde, wird der nötige Vorpressdruck aufgebaut und so das Voragglomerat 12 erzeugt. Wie dargestellt, mündet der Vorpresskanal 7 in die Pressform 3.

In den Figuren 7 bis 10 ist dargestellt, dass ein Vorpressstempel 1 mit einem Hydraulikzylinder kleinen Durchmessers als Vorpresszylinder 1 das Aufgabegut 11, welches bereits im Befüllschacht 8 beispielsweise mittels einer Stopfschnecke 17, wie in den Figuren 9 und 10 dargestellt, oder mittels eines vertikalen Verdichters 27 als Vorverdichtungsstempel 14, wie in den Figuren 7 und 8 dargestellt, vorverdichtet wurde, aufnimmt und das vorverdichtete Aufgabegut 11 in die Pressform 3 befördert, wodurch dann der entsprechende Vorpressdruck aufgebaut wird und das Voragglomerat 12 für den nachfolgenden Hauptpressvorgang gebildet wird. Die Vorverdichtung mit dem Vorverdichter 27 kann in einem Winkel von kleiner gleich 90 Grad zur Bewegungsrichtung des Vorpressstempels 1, also in Richtung des Antriebes des Vorpressstempels 1 geneigt bzw. von der Pressform 3 weggeneigt, wodurch das Vorverdichten in Richtung des nach folgenden Vorpressens erfolgt, oder wie dargestellt, von oben erfolgen. Der Antrieb für die Vorverdichtung lässt sich mittels Hydraulikzylinder, Pneumatikzylinder, Linearmotor oder mittels einer schneckengetriebenen Vorverdichtungseinheit realisieren.

In den Figuren 7 bis 10 ist weiterhin dargestellt, dass die Vorpressung mittels Vorpressstempel 1 bereits auch außerhalb der Pressform 3 im Vorpresskanal 7 erfolgt. Hierbei liegen mehrere Voragglomerate 12 im Vorpresskanal 7 an und bei jeder Vorpressung von zugeführten Aufgabegut 11wird der "Strang" von Voragglomeraten 12 eine Position weiter geschoben. Dabei wird jeweils genau ein Voragglomerat 12 in die Pressform 3 befördert. Der für die Vorpressung nötige Druckaufbau wird am losen, zuletzt zugeführten Aufgabegut 11 schon im Vorpresskanal 7 aufgebaut, indem das Aufgabegut 11 gegen das davor liegende Voragglomerat 12 gepresst wird. Es erfolgen damit eine Reihe von Vorpressungen als Mehrfachvorpressungen. Indem das jeweilige Voragglomerat 12 in die Pressform 3 befördert wird, ist dessen Vorpressung abgeschlossen. Wie dargestellt, mündet der Vorpresskanal 7 in die Pressform 3.

Die jeweiligen Antriebe der in den Figuren 5 bis 12 dargestellten Vorpressstempel 1 oder der Vorverdichtungsstempel 14 können Hydraulikzylinder als Vorpresszylinder 9 oder als Vorverdichtungszylinder 15 sein, wobei zur Vereinfachung nur die Kolbenstangen 9 der jeweiligen Vorpressstempel 1 bzw. des Vorpresszylinder 9 sowie die Kolbenstangen 15 der jeweiligen Vorverdichtungsstempel 14 bzw. des Vorverdichtungszylinder 15 dargestellt sind.

Ebenso ist jeweils für den Positionierungsstempel 5 in den Figuren 5 bis 14 vereinfachend nur die Kolbenstange 6 des Positionierungsstempels 5 bzw. des Positionierungszylinder 6 beispielhaft dargestellt.

Wie in den Figuren 13 und 14 dargestellt besitzt der Vorpresskanal eine Verjüngung, wodurch die Voragglomerate innerhalb des Vorpresskanals weiter verdichtet werden. Die Verjüngung des Vorpresskanals 7 lässt sich auch mit einer Vorverdichtung kombinieren.

Die Vorpressung mittels einer nicht erfindungsgemäßen Stopfschnecken 17 ist in den Figuren 13 und 14 dargestellt. In diesem Fall wird auf den Betrieb eines Vorpressstempels 9 verzichtet und stattdessen mittels der nicht erfindungsgemäßen Stopfschnecke 17 ein kontinuierlicher Strang verdichteten Aufgabegutes 11 in die Pressform 3 befördert. Dieser Strang wird bei der sequenziellen Drehung oder Rotation der Formwerkzeugaufnahme 2 abgeschert. Wie dargestellt, mündet der Vorpresskanal 7 in die Pressform 3.

Das Zuführen des Aufgabeguts 11 für die Vorpressung erfolgt dynamisch, wobei die Menge des zugeführten Aufgabeguts 11 mittels des zumindest einen Vorpressstempels 1 oder mittels der Vorverdichtung 27 beeinflusst wird, so dass die Größe der Voragglomerate 12 vorzugsweise jeweils angeglichen wird. Hierfür wird der Fahrweg des Vorpressstempels 1 bzw. des Antriebs gemessen und anhand der Messung die Menge des Aufgabeguts 11 eingestellt. So wird beispielsweise der Vorpressstempel 1 anhand der Messung des Fahrweges nur so weit zurückgefahren, dass die gewünschte Menge des Aufgabeguts 11 vor den Vorpressstempel 1 oder in den Vorpresskanal 7 vor den Vorpressstempel 1 gelangen kann. Je nach Aufgabegut 11 fällt dieses bereits in Richtung Pressform 3, so dass der Vorpressstempel 1 je nach Aufgabegut 11 nicht vollständig die Eintragsöffnung 10 oder Zuführung 10 des Aufgabeguts 11 freizugeben hat. Je nach Aufgabegut 11 und dessen individuellen Zustandes variiert dies. Je nach Menge des zugeführten Aufgabeguts 11 variiert der Fahrweg des Vorpressstempels 1 beim Vorpressen. Entsprechend wird für einen nachfolgenden Vorpressvorgang der Vorpressstempel 1 so angepasst verfahren, dass die erforderliche Menge an Aufgabegut 11 zugeführt wird bzw. vor den Vorpressstempel 1 gelangt.

Mit dem Vorpressen wird das Aufgabegut 11 in ein Voragglomerat 12 mit einer lagestabilen Form gepresst.

Durch die modulare Bauweise des Aggregates kann die für das jeweilige Aufgabegut 11 optimale Vorpresseinrichtung implementiert werden. Welche Vorpresseinrichtung zum Einsatz kommt, hängt stark von den Fördereigenschaften des jeweiligen Aufgabegutes 11, sowie vom Verhältnis der Schüttdichte zur späteren Dichte des Presslings ab. Es bietet sich damit die Möglichkeit, in Abhängigkeit des Aufgabegutes 11die energetisch und verfahrenstechnisch optimale Lösung anzuwenden.

Für eine genaue Positionierung des Agglomerats 12 in der Pressform 3 ist eine Positionierung vorgesehen. Dafür ist auf der dem jeweiligen Vorpressstempel 1 gegenüberliegenden Seite der Pressform 3 ein Positionierungsstempel 5 vorhanden, dessen Hauptarbeitsrichtung entgegengesetzt zum Vorpressstempel 1 ist. In den Figuren 5 bis 14 ist jeweils ein Positionierungsstempel 5 vorhanden. Der Positionierungsstempel 5 ist jeweils in der Gegenpressplatte 4 angeordnet.

In Figur 8 ist der Positionierungsstempel 5 soweit ausgefahren, dass das Voragglomerat 12 in der Pressform 3 soweit wieder zurückgeschoben wird, dass dessen Grenzfläche 17 als Kontaktfläche 17 zum im Vorpresskanal 7 nachfolgenden Voragglomerat 12 in der Flucht der Oberfläche der Formwerkzeugaufnahme 2 beispielsweise als Formwerkzeugscheibe 2 ist.

Eine Positionierung des Voragglomerats 12 kann weiterhin erforderlich sein, wenn das Aufgabegut eine Restelastizität besitzt und sich nach dem Vorpressen sowohl in Richtung des Vorpressstempels 1 als auch in Richtung der Gegenpressplatte 4 entspannt und ausdehnt. Mit der Positionierung wird das Voragglomerat 12 in eine Mittenposition in der Pressform 3 geschoben, so dass das Voragglomerat 12 nicht aus der Pressform 3 ragt. Die Positionierung kann auch erforderlich sein, wenn die Voragglomerate 12 aufgrund unterschiedlicher Aufgabegutmengen oder Vorpresszyklen unterschiedliche Größen oder, je nach Aufgabegut 11, jeweils eine einheitliche geringe Größe besitzen und innerhalb des Vorpresskanals 7 eine Vielzahl von Voragglomeraten 12 vorhanden sind, welche jedoch je nach Größe gegebenenfalls gemeinsam in die Pressform 3 passen. So kann es erforderlich sein, ebenfalls eine Korrektur in der Position vorzunehmen.

Die erfindungsgemäße Anordnung zur Herstellung von Presslingen umfasst in zumindest einer Formwerkzeugaufnahme 2 zumindest eine Pressform 3 mit einer Zuführung 10 für Aufgabegut 11. Zu der jeweiligen Pressform 3 korrespondierend ist, wie in den Figuren 1 bis 12, 15 und 16 dargestellt, ein Vorpressstempel 1 oder, wie in den Figuren 13 und 14 dargestellt, eine nicht erfindungsgemäße Stopfschnecke 17 angeordnet. Weiterhin ist wie in den Figuren 1 bis 4 und 15 und 16 dargestellt, zu einer Pressform 3 korrespondierend ein Hauptpressstempel 21 angeordnet. Die Formwerkzeugaufnahme 2 ist, wie in den Figuren 1 bis 4, 15 und 16 dargestellt drehbar ausgeführt, so dass die Pressformen 3 jeweils vom Vorpresstempel 1, zum Hauptpresstempel 21 und sofern vorhanden zum Auswurfstempel und wieder an den Vorpresstempel 1 sich bewegen lassen.

Die Arbeitsrichtung des jeweiligen Vorpressstempels 1 oder der jeweiligen nicht erfindungsgemäßen Stopfschnecke 17 und des jeweiligen Hauptpressstempels 21 ist, wie in den Figuren 1 bis 4, 15 und 16 dargestellt, zueinander parallel. Die zumindest eine Pressform 3 ist in Arbeitsrichtung durchgängig.

Auf der dem Vorpressstempel 1 gegenüberliegenden Seite der Pressform 3 ist, wie in den Figuren 1 bis 16, eine den Querschnitt der Pressform 3 überdeckende Gegenpressplatte 4 vorhanden. Die Gegenpressplatte 4 ist die Vorpresskräfte aufnehmend angeordnet, so dass diese nicht oder nur minimal auf die Formwerkzeugaufnahme 2 wirken. Die Gegenpressplatte 4 und der Antrieb des Vorpressstempel 1, beispielsweise ein Hydraulikzylinder, sind konstruktiv über eine kräfteaufnehmende Verbindung 26 so gekoppelt, dass der Pressvorgang gegenüber der Formwerkzeugaufnahme 2 nahezu spannungsfrei erfolgt. Die kräfteaufnehmende Verbindung 26 ist in der Figur 1 schematisch dargestellt.

Weiterhin auf der dem Hauptpressstempel 21 gegenüberliegenden Seite der Pressform 3 ist je nach Ausführungsform ebenfalls eine Gegenpressplatte 4, wie dies in den Figuren 1 bis 4 und 15 dargestellt ist, oder ein Formkanal 30 mit einem Bereich einer Verengung 31, wie dies in der Figur 16 dargestellt ist, vorhanden. Die Gegenpressplatte 4 und der Antrieb des Hauptpressstempels 1, beispielsweise ein Hydraulikzylinder als Hauptpresszinder 22, sind ebenfalls konstruktiv über eine kräfteaufnehmende Verbindung 26 gekoppelt, so dass der Pressvorgang gegenüber der Formwerkzeugaufnahme 2 nahezu spannungsfrei erfolgt. Die kräfteaufnehmende Verbindung 26 ist ebenfalls in der Figur 1 schematisch dargestellt.

Erfolgt der Auswurf nicht über den Hauptpressstempel 21, ist weiterhin zumindest ein Auswurfstempel 23 vorhanden, wie dies in den Figuren 1 bis 4 und 15 dargestellt ist. Auf der dem zumindest einen Auswurfstempel 23 gegenüberliegenden Seite der Pressform 3 ist, wie in der Figur 15 dargestellt, ein Formkanal 30 mit einem Bereich einer Verengung 31 oder eine Vorrichtung zum Abtransport oder zur Weiterverarbeitung vorhanden (nicht dargestellt). Diese Vorrichtung zum Abtransport oder zur Weiterverarbeitung kann beispielsweise ein Fließband oder eine Sammelkiste sein.

Die Formwerkzeugaufnahme 2 ist in einem Ausführungsbeispiel, wie in Figur 17 dargestellt, eine um eine Rotationsachse 28 drehbare runde Formwerkzeugscheibe 2. Eine alternative Ausführung der Formwerkzeugaufnahme 2 ist ein Formwerkzeugkranz 2, wie in Figur 19 dargestellt. Die jeweiligen Pressformen 3 sind in der runden Formwerkzeugscheibe 2 jeweils um 120 Grad und im Formwerkzeugkranz 2 um 90 Grad in Umfangsrichtung verteilt bzw. versetzt angeordnet. In der Formwerkzeugscheibe 2 sind, wie in Figur 17 dargestellt, jeweils zwei Pressformen 3 zusammen bzw. paarweise angeordnet.

Im Ausführungsbeispiel, wie in Figur 18 dargestellt, umfasst die Formwerkzeugaufnahme 2 vier sich von einer Rotationsachse 28 radial erstreckende um die Rotationsachse 28 drehbar angeordnete Formwerkzeugarme 2. Die jeweiligen Pressformen 3 sind in den Formwerkzeugarmen 2 angeordnet. Die um die Rotationsachse 28 drehbaren radial angeordneten Formwerkzeugarme 2 der Formwerkzeugaufnahme 2 sind jeweils um 90 Grad verteilt oder versetzt angeordnet.

Es ist beispielsweise vorgesehen, dass einerseits für jede Pressform 3 eine Zuführung von Aufgabegut 11 vorhanden ist oder dass für zwei oder mehr Pressformen 3 eine gemeinsame Zuführung 10 von Aufgabegut 11 vorhanden ist. Bei einer gemeinsamen Zuführung 10 von Aufgabegut 11 sind die jeweiligen Pressformen 3 im Bereich der Zuführung 10 von Aufgabegut 11, wie beispielsweise in Figur 17 dargestellt, in einer horizontalen Ebene nebeneinander angeordnet.

Gemäß des Ausführungsbeispiels wie in Figur 1 dargestellt, sind der Vorpressstempel 1, der Hauptspressstempel 21 und der Auswurfstempel 23 jeweils zueinander parallel und in der gleichen Arbeitsrichtung an einer Formwerkzeugaufnahme 2 als Formwerkzeugscheibe 2 angeordnet. Von einem Befüllschacht 8 aus erfolgt die Zuführung 10 des Aufgabegutes 11 in den Vorpresskanal 7. Die jeweiligen Stempel 1, 21, 23 werden von Hydraulikzylindern angetrieben. Ein Motor 25 treibt die Formwerkzeugaufnahme 2 als Formwerkzeugscheibe 2 sequentiell bzw. schrittweise an. An den den jeweiligen Presstempeln 1, 21 gegenüberliegenden Seiten der Pressformen 3 sind Gegenpressplatten 4 vorhanden.

Beim Ausführungsbeispiel in Figur 2 ist zusätzlich zur Anordnung, wie in Figur 1 dargestellt, eine weitere Formwerkzeugaufnahme 2 als Formwerkzeugscheibe 2 vorhanden, welche beabstandet zur ersten Formwerkzeugscheibe 2 angeordnet ist und die gleiche Rotationsachse 28 aufweist. Der zumindest eine jeweilige Hauptpressstempel 21 ist von einem gemeinsamen zwischen den Formwerkzeugaufnahmen 2 angeordneten Hauptpresszylinder 22 wechselseitig als Gleichgangzylinder antreibbar.

Das Ausführungsbeispiel in Figur 3 weist abweichend zur Figur 1 einen Auswurfstempel 23 mit einer entgegengesetzten Arbeitsrichtung zu den Pressstempeln 1, 21 auf. Zudem ist zwischen Vorpresstempel 1 bzw. Füllkanal 7 und Pressform 3 eine schwenkbare Gegenpressplatte 4 vorhanden, gegen welche die Vorpressung bereits im Füllkanal 7 bzw. soweit vorhanden auch im Vorpresskanal erfolgt. Nach erfolgter Vorpressung wird die Gegenpressplatte 4 weggeschwenkt und gibt die jeweilige Pressform 3 den Weg zur jeweiligen Pressform 3 zum Einschieben des Voragglomerats 12 in die Pressform 3 frei.

Das Ausführungsbeispiel in Figur 4 weist abweichend zur Figur 2 einen Vorpressstempel 1 und einen Auswurfstempel 23 mit entgegengesetzter Arbeitsrichtung zum jeweiligen Hauptpressstempel 21 auf. Der den Hauptpressstempel 21 antreibende Hauptpresszylinder 22 arbeitet wechselseitig als Gleichgangzylinder.

Gemäß dem Ausführungsbeispiel in Figur 15 ist abweichend zur Figur 1 auf der dem Auswurfstempel 23 gegenüberliegenden Seite der Pressform 3 ein Formkanal 30 mit einer konischen und örtlichen Verjüngung 31 angeordnet, in welche beim Auswurf die Presslinge befördert werden.

In Figur 16 ist eine Anordnung zur Herstellung von Presslingen dargestellt, wobei in einer Formwerkzeugaufnahme 2 als Formwerkzeugscheibe 2 drei Pressformen 3 vorhanden sind, wobei zwei der Pressformen 3 korrespondierend ein Vorpressstempel 1 und ein Hauptpressstempel 21 angeordnet ist. Die Arbeitsrichtung des Vorpressstempels 1 und des zumindest einen Hauptpressstempels 21 ist zueinander parallel und gleichgerichtet. Auf der dem Vorpressstempel 1 gegenüberliegenden Seite der Pressform 3 ist eine Gegenpressplatte 4 und auf der dem Hauptpressstempel 21 gegenüberliegenden Seite der Pressform 3 ein Formkanal 30 mit einem Bereich einer Verengung 31 angeordnet. Zwischen Formkanal 30 und Pressform 3 ist zudem eine verschiebbare Gegenpressplatte 4 angeordnet. Die Pressformen 3 sind in Arbeitsrichtung durchgängig. Der Vorpressstempel 1 ist in einem Vorpresskanal 7 verschiebbar angeordnet. Der Vorpresskanal 7 mündet in die Pressform 3 und weist eine Zuführung 10 für Aufgabegut 11 auf.

Wenngleich in Figur 16 ein Vorpressstempel 1 und ein Hauptpressstempel 21 dargestellt sind, lassen sich in Umfangsrichtung der Drehbewegung der Formwerkzeugscheibe 2, des Formwerkzeugkranzes 2 oder des Formwerkzeugarmes 2 jeweils einzeln oder gruppiert oder abwechselnd mehr als ein Vorpressstempel 1 und ein Hauptpressstempel 21 gleichmäßig verteilt anordnen. Damit wird vorteilhaft erreicht, dass der gegebenenfalls entstehende Krafteintrag in die Formwerkzeugscheibe 2, den Formwerkzeugkranz 2 oder den Formwerkzeugarm 2 gleichmäßig wirkt und damit Hebelkräfte auf den Antrieb und die Lagerung vermieden oder zumindest reduziert werden. Entsprechend der Anordnung der Vorpressstempel 1 und der Hauptpressstempel 21 sind in entsprechender Verteilung bzw. Anordnung auch die jeweiligen Pressformen angeordnet oder umgekehrt, entsprechend der Anordnung der Pressformen in einer gleichmäßigen Verteilung in Umfangsrichtung der Drehbewegung der Formwerkzeugscheibe 2, des Formwerkzeugkranzes 2 oder des Formwerkzeugarmes 2 sind der Vorpressstempel 1 und der Hauptpressstempel 21 entsprechend angeordnet um die Pressformen zumindest für einen Schritt, beispielsweise dem Hauptpressen oder dem Vorpressen, jeweils gleichzeitig bedienen zu können.

### Zusammenstellung der Bezugszeichen

1 - Vorpressstempel
2 - Formwerkzeugscheibe, Formwerkzeugkranz, Formwerkzeugarm, Formwerkzeugaufnahme
3 - Pressform
4 - Gegenpressplatte
5 - Positionierungsstempel
6 - Kolbenstange Positionierungsstempel, Positionierungszylinder
7 - Vorpresskanal, Füllkanal
8 - Befüllschacht
9 - Kolbenstange Vorpressstempel, Vorpresszylinder
10 - Eintragsöffnung, Zuführung für Aufgabegut
11 - Aufgabegut
12 - Voragglomerat
13 - Schüttungsfreier Raum
14 - Vertikaler Vorverdichtungsstempel
15 - Kolbenstange Vorverdichtungsstempel, Vorverdichtungszylinder
16 - Vorverdichtetes Aufgabegut
17 - Stopfschnecke
18 - Kontaktfläche zweier Voragglomerate, Grenzfläche eines Voragglomerates
19 - Bewegungsrichtung Aufgabegut
20 - Bewegungsrichtung Stempel
21 - Hauptpressstempel
22 - Kolbenstange Hauptpressstempel, Hauptpresszylinder
23 - Auswurfstempel
24 - Kolbenstange Auswurfstempel, Auswurfzylinder
25 - Motor
26 - kräfteaufnehmende Verbindung
27 - Vorverdichtung
28 - Rotationsachse
29 - Drehbewegung
30 - Formkanal
31 - Verengung
32 - Vorverdichtungsstempel

## Patentansprüche

1. Anordnung zur Herstellung von Presslingen, wobei in zwei um eine waagerechte Rotationsachse (28) sequenziell rotierende Formwerkzeugaufnahmen (2) zumindest jeweils eine Pressform (3) mit jeweils einer Zuführung (10) für Aufgabegut (11) vorhanden ist, wobei die zumindest jeweils eine Pressform (3) zu zumindest jeweils einem Vorpressstempel (1), zu zumindest jeweils einem Hauptpressstempel (21) und zu zumindest einem Auswurfstempel (23) korrespondierend anordbar oder bewegbar ist, wobei die Arbeitsrichtung des jeweils zumindest einen Vorpressstempels (1), des zumindest einen Hauptpressstempels (21) und des zumindest einen Auswurfstempels (23) zueinander parallel ist, wobei auf der dem zumindest einen Vorpressstempel (1) gegenüberliegenden und/oder zugewandten Seite der jeweiligen Pressform (3) oder Formwerkzeugaufnahme (2) eine Gegenpressplatte (4) und auf der dem zumindest jeweils einen Hauptpressstempel (21) gegenüberliegenden Seite der jeweiligen Pressform (3) eine ortsfeste Gegenpressplatte (4) vorhanden ist, wobei die zumindest eine Pressform (3) in Arbeitsrichtung durchgängig ist, wobei jeweils in die Pressform (3) ein Vorpresskanal (7) mündet, wobei der zumindest eine Vorpressstempel (1) in zumindest einem Vorpresskanal (7) angeordnet ist oder in diesen mündet,
- wobei mit der zumindest einen Pressform (3) ein auf der dem jeweiligen Vorpressstempel (1) gegenüberliegenden Seite der jeweiligen Pressform (3) oder Formwerkzeugaufnahme (2) angeordneter Positionierungsstempel (5) in Verbindung steht, wobei die Arbeitsrichtung des Positionierungsstempels (5) entgegen der des Vorpressstempels (1) ist und der Positionierungsstempel (5) in der dem jeweiligen Vorpressstempel (1) gegenüberliegenden Seite der jeweiligen Pressform (3) oder Formwerkzeugaufnahme (2) angeordneten Gegenpressplatte (4) vorhanden ist oder ein Teil von ihr ist,
- die auf der dem zumindest einen Vorpressstempel (1) zugewandten Seite der jeweiligen Pressform angeordnete Gegenpressplatte (4) schwenkbar oder verschiebbar ist und
- die zwei Formwerkzeugaufnahmen (2) zueinander beabstandet angeordnet sind und der zumindest eine jeweilige Hauptpressstempel (21) von einem gemeinsamen zwischen den Formwerkzeugaufnahmen (2) angeordneten Hauptpresszylinder (22) oder einem Antrieb wechselseitig antreibbar ist

2. Anordnung nach Anspruch 1,
**dadurch gekennzeichnet,**
**dass** auf der dem zumindest jeweils einen Auswurfstempel (23) gegenüberliegenden Seite der jeweiligen Pressform (3) ein Formkanal (30) mit einem Bereich einer Verengung (31) oder eine Vorrichtung oder eine Vorrichtung zum Sammeln, zum Abtransport oder zur Weiterverarbeitung der Presslinge vorhanden ist.

3. Anordnung nach einem der Ansprüche 1 und 2,
**dadurch gekennzeichnet,**
**dass** die jeweilige Formwerkzeugaufnahme (2) vorzugsweise eine um die Rotationsachse (28) drehbare runde oder vieleckige Formwerkzeugscheibe (2) oder ein Formwerkzeugkranz (2) ist, wobei die zumindest jeweils eine Pressform (3) in der zumindest einen drehbaren runden oder vieleckigen Formwerkzeugscheibe (2) oder einem Formwerkzeugkranz (2) als Formwerkzeugaufnahme (2) angeordnet ist, wobei bei zwei und mehr Pressformen (3) die Pressformen (3) in der Formwerkzeugaufnahme (2) als drehbare runde oder vieleckige Formwerkzeugscheibe (2) oder dem Formwerkzeugkranz (2) in Umfangsrichtung verteilt oder versetzt angeordnet sind
oder
**dass** die jeweilige Formwerkzeugaufnahme (2) vorzugsweise zumindest ein sich von einer Rotationsachse (28) erstreckender um die Rotationsachse (28) drehbarer radial angeordneter Formwerkzeugarm (2) ist, wobei jeweils die zumindest eine Pressform (3) in dem zumindest einen Formwerkzeugarm (2) angeordnet ist, wobei bei zwei oder mehr sich von der Rotationsachse (28) erstreckenden um die Rotationsachse (28) drehbaren radial angeordneten Formwerkzeugarmen (2) der Formwerkzeugaufnahme (2) die Formwerkzeugarme (2) um die Rotationsachse (28) verteilt oder versetzt angeordnet sind.

4. Anordnung nach einem der Ansprüche 1 bis 3,
**dadurch gekennzeichnet,**
**dass** bei zwei und mehr Pressformen (3) jeweils der zumindest eine Vorpressstempel (1), der zumindest eine Hauptpressstempel (21) und/oder der zumindest eine Auswurfstempel (23) einer der Pressformen (3) zugeordnet ist.

5. Anordnung nach einem der Ansprüche 1 bis 4,
**dadurch gekennzeichnet,**
**dass** für die jeweilige Pressform (3) eine Zuführung von Aufgabegut (11) vorhanden ist oder dass für zwei oder mehr Pressformen (3) eine gemeinsame Zuführung (10) von Aufgabegut (11) vorhanden ist, wobei bei einer gemeinsamen Zuführung (10) von Aufgabegut (11) die jeweiligen Pressformen (3) im Bereich der Zuführung (10) von Aufgabegut (11) und/oder der Vorpressung in einer horizontalen Ebene nebeneinander angeordnet sind.

6. Anordnung nach einem der vorhergehenden Ansprüche 1 bis 5,
**dadurch gekennzeichnet,**
**dass** der jeweilige Vorpresskanal (7) in Arbeitsrichtung eine Verjüngung aufweist

7. Anordnung nach einem der vorhergehenden Ansprüche 1 bis 6,
**dadurch gekennzeichnet,**
**dass** in dem jeweiligen Vorpresskanal (7) oder in der Zuführung (11) zumindest jeweils ein Vorverdichter (27) angeordnet ist und/oder dass der Vorverdichter (27) in einem Winkel von kleiner gleich 90 Grad zur Arbeitsrichtung des Vorpressstempels (1) angeordnet ist.

8. Verfahren zur Herstellung von Presslingen mittels einer Anordnung gemäß einem der Ansprüche 1 bis 7, die zwei um eine Rotationsachse (28) sequenziell rotierende Formwerkzeugaufnahmen (2) umfasst, wobei die zwei Formwerkzeugaufnahmen (2) beabstandet sind und der zumindest eine jeweilige Hauptpressstempel (21) von einem gemeinsamen zwischen den Formwerkzeugaufnahmen (2) angeordneten Hauptpresszylinder (22) oder einem Antrieb wechselseitig antreibbar ist und jeweils, nach einem Zuführen von Aufgabegut eine Volumenreduzierung des Aufgabeguts (11) erfolgt und anschließend eine Hauptpressung des Aufgabeguts zu einem Pressling und ein Auswurf des Presslings erfolgen,
wobei jeweils nach dem Zuführen des Aufgabeguts (11) eine Vorpressung als Volumenreduzierung zu einem Voragglomerat (12) mit zumindest einem Vorpressstempel (1) und anschließend die Hauptpressung des Voragglomerats (12) zu einem Pressling in zumindest einer Pressform (3) mit zumindest einem Hauptpressstempel (21) und anschließend der Auswurf des Presslings mittels zumindest eines Auswurfstempels (23) aus der zumindest einen Pressform (3) erfolgen, wobei jeweils die Vorpressung, die Hauptpressung und der Auswurf mit einer jeweils zueinander parallelen Arbeitsrichtung an verschiedenen jeweils in Umfangsrichtung verteilten festen Positionen gleichzeitig und an der jeweiligen Position einseitig erfolgen und dafür die Formwerkzeugaufnahme (2) stillsteht,
und dass die Vorpressung zu zumindest einem vorgepressten Aufgabegut (11) oder
Voragglomerat (12) in der Pressform (3) und/oder in einem Vorpresskanal (7) erfolgt, wobei das Voragglomerat (12) in eine lagestabile Form vorgepresst wird und nachfolgend jeweils eine Positionierung des Voragglomerats (12) in der Pressform (3) mittels eines dem Vorpressstempel (1) gegenüberliegend angeordneten Positionierungsstempels (5) erfolgt, wobei Arbeitsrichtung des Positionierungsstempels (5) der Arbeitsrichtung des Vorpressstempels (1) entgegengesetzt orientiert ist und die Hauptpressung wechselseitig zwischen den zumindest zwei Pressformen (3) in den zueinander beabstandeten Formwerkzeugaufnahmen (2) erfolgt

9. Verfahren nach Anspruch 8,
**dadurch gekennzeichnet,**
**dass** jeweils ein Vorverdichten des Aufgabeguts (11) für die Vorpressung erfolgt.

10. Verfahren nach Anspruch 8und 9,
**dadurch gekennzeichnet,**
**dass** die jeweilige Pressform (3) nacheinander jeweils an den zumindest einen Vorpressstempel (1) den zumindest einen Hauptpressstempel (21) und den zumindest einen Auswurfstempel (23) bewegt wird und/oder
**dass** jeweils ein, zwei oder mehr Vorpressungen, Hauptpressungen und Auswürfe parallel oder zeitgleich erfolgen.

11. Verfahren nach einem der Ansprüche 8 bis 10,
**dadurch gekennzeichnet,**
**dass** aufeinander jeweils zwei oder mehr Vorpressungen erfolgen, wobei das jeweilige Aufgabegut (11) gegen das jeweils davor liegende Voragglomerat (12) gepresst wird und /oder dass bei zwei oder mehr aufeinanderfolgenden Vorpressungen bei der Vorpressung die Voragglomerate (12) eine Position weiter geschoben werden, wobei jeweils ein Voragglomerat (12) in die Pressform (3) geschoben wird und/oder dass bei zwei oder mehr aufeinanderfolgenden Hauptpressungen oder Auswürfen die Presslinge aus der Pressform (3) oder aus der Pressform (3) in einen Formkanal (30) mit einem Bereich einer Verengung (31) geschoben werden, wobei die jeweiligen Presslinge in den Formkanal (30) eine Position weiter geschoben werden.

12. Verfahren nach einem der Ansprüche 8 bis 11
**dadurch gekennzeichnet,**
**dass** eine Regelung der Zufuhr des Aufgabeguts (11) für die Vorpressung jeweils dynamisch erfolgt, wobei die Menge des zugeführten Aufgabeguts (11) mittels des zumindest einen Vorpressstempels (1) oder mittels der Vorverdichtung (27) beeinflusst wird und/oder dass anhand des Fahrweges des Vorpressstempels (1) die Menge des Aufgabeguts (11) eingestellt wird.

13. Verfahren nach einem der Ansprüche 8 bis 12,
**dadurch gekennzeichnet,**
**dass** der zumindest eine Vorpressstempel (1) und/oder der zumindest eine Hauptpressstempel (21) und/oder der zumindest eine Auswurfstempel (23) zeitgleich auf jeweils zugeordnete Pressformen (3) wirken

## Claims

1. Method for making pressed pieces, wherein in two sequentially rotating moulder tool holders (2) around a horizontal axis of rotation (28), there is at least one press mould (3) with at least one feeder (10) for charging material (11), wherein at least one press mould (3) is correspondingly arranged or movable to at least one pre-press die (1), to at least one main press die (21), and to at least one ejection die (23), with the working direction of at least one pre-press die (1), at least one main press die (21), and at least one ejection die (23) being parallel to each other, and on the side of the press mould (3) or moulder tool holder (2) facing and/or opposite at least one pre-press die (1) there is a counter-press plate (4) and on the side facing at least one main press die (21) of the respective press mould (3) there is a fixed counter-press plate (4), at least one press mould (3) is continuous in the working direction, wherein a pre-press channel (7) opens into each press mould (3), with at least one pre-press die (1) being arranged in at least one pre-press channel (7) or opening into it,
- wherein with at least one press mould (3) a centre-positioning die (5) arranged on the side of the respective press mould (3) or moulder tool holder (2) opposite the respective pre-press die (1) is connected, with the working direction of the centre-positioning die (5) being opposite to that of the pre-press die (1) and the centre-positioning die (5) existing on the side of the respective press mould (3) or moulder tool holder (2) opposite the respective pre-press die (1) being part of or a part of the counter-press plate (4),
- the counter-press plate (4) arranged on the side of the respective press mould facing at least one pre-press die (1) is pivotable or movable, and
- two moulder tool holders (2) are spaced apart and at least one respective main press die (21) is alternately driven by a common main press cylinder (22) or drive arranged between the moulder tool holders (2).

2. Method according to claim 1,
**characterised in**
**that** on the side opposite at least one ejection die (23) of the respective press mould (3) there is a mould channel (30) with a constriction (31) or a device for collecting, transporting away or further processing the pressed pieces.

3. Method according to one of the claims 1 and 2,
**characterised in**
**that** the respective moulder tool holder (2) preferably is a rotatable round or polygonal tool holder disc (2) or a tool holder crown (2) around the axis of rotation (28), wherein at least one press mould (3) is arranged in at least one rotatable round or polygonal tool holder disc (2) or in a tool holder crown (2) as a moulder tool holder (2), wherein with two or more press moulds (3) the press moulds (3) are distributed or offset in the circumferential direction in the moulder tool holder (2) as a rotatable round or polygonal tool holder disc (2) or in the tool holder crown (2),
or
**that** the respective moulder tool holder (2) preferably is at least one radially arranged tool holder arm (2) extending from an axis of rotation (28) and rotatable around the axis of rotation (28), wherein at least one press mould (3) is arranged in at least one tool holder arm (2), wherein with two or more radially arranged tool holder arms (2) extending from the axis of rotation (28) and rotatable around the axis of rotation (28), the tool holder arms (2) of the moulder tool holder (2) are distributed or offset around the axis of rotation (28).

4. Method according to one of the claims 1 and 3,
**characterised in**
**that** with two or more press moulds (3), at least one pre-press die (1), at least one main press die (21) and/or at least one ejection die (23) is assigned to one of the press moulds (3).

5. Method according to one of the claims 1 and 4,
**characterised in**
**that** there is a feeder for charging material (11) for the respective press mould (3), or that there is a common feeder (10) for charging material (11) for two or more press moulds (3), wherein with a common feeder (10) for charging material (11), the respective press moulds (3) in the area of the feeder (10) for charging material (11) and/or the pre-pressing are arranged next to each other in a horizontal plane.

6. Method according to one of the preceding claims 1 to 5,
**characterised in**
**that** the respective pre-press channel (7) has a narrowing in the working direction.

7. Method according to one of the preceding claims 1 to 6,
**characterised in**
**that** at least one pre-compressor (27) is arranged in the respective pre-press channel (7) or in the feeder (11) and/or that the pre-compressor (27) is arranged at an angle of less than or equal to 90° to the working direction of the pre-press die (1).

8. Method for producing pressed pieces using a method according to one of claims 1 to 7, which comprises two moulder tool holders (2) rotating sequentially around an axis of rotation (28), wherein two moulder tool holders (2) are spaced apart and at least one respective main press die (21) is alternately driven by a common main press cylinder (22) or drive arranged between the moulder tool holders (2), and wherein, after feeding charging material, a volume reduction of the charging material (11) occurs followed by a main pressing of the charging material into a pressed piece and an ejection of the pressed piece,
wherein after the feeding of the charging material (11) a pre-pressing as a volume reduction into a pre-agglomerate (12) with at least one pre-press die (1) occurs followed by the main pressing of the pre-agglomerate (12) into a pressed piece in at least one press mould (3) with at least one main press die (21) followed by the ejection of the pressed piece using at least one ejection die (23) from at least one press mould (3), wherein the pre-pressing, the main pressing and the ejection each occur with a respective parallel working direction at different fixed positions distributed in the circumferential direction simultaneously and on one side of the respective position while the moulder tool holder (2) is idle,
and that the pre-pressing to at least one pre-pressed charging material (11) or pre-agglomerate (12) occurs in the press mould (3) and/or in a pre-press channel (7), wherein the pre-agglomerate (12) is pre-pressed into a stable form and subsequently a positioning of the pre-agglomerate (12) in the press mould (3) occurs using a centre-positioning die (5) arranged opposite the pre-press die (1), wherein the working direction of the centre-positioning die (5) is oriented opposite to the working direction of the pre-press die (1) and the main pressing alternates between at least two press moulds (3) in the spaced apart moulder tool holders (2)

9. Method according to claim 8,
**characterised in**
**that** a pre-compacting of the charging material (11) for the pre-pressing occurs.

10. Method according to claim 8 and 9,
**characterised in**
**that** the respective press mould (3) is moved sequentially to at least one pre-press die (1), at least one main press die (21), and at least one ejection die (23) and/or
**that** one, two or more pre-pressings, main pressings, and ejections occur parallel or simultaneously.

11. Method according to one of the claims 8 to 10,
**characterised in**
**that** two or more pre-pressings occur successively, whereby the respective charging material (11) is pressed against the respective pre-agglomerate (12) ahead and/or that with two or more successive pre-pressings during the pre-pressing, the pre-agglomerates (12) are pushed one position further, whereby each pre-agglomerate (12) is pushed into the press mould (3) and/or that with two or more successive main pressings or ejections, the pressed pieces are pushed from the press mould (3) or from the press mould (3) into a mould channel (30) with a constriction (31), whereby the respective pressed pieces in the mould channel (30) are pushed one position further.

12. Method according to one of the claims 8 to 11,
**characterised in**
**that** a regulation of the feeding of the charging material (11) for the pre-pressing occurs dynamically, whereby the amount of the fed charging material (11) is influenced by at least one pre-press die (1) or by the pre-compacting (27) and/or that based on the travel path of the pre-press die (1) the amount of the charging material (11) is adjusted.

13. Method according to one of the claims 8 to 12,
**characterised in**
**that** at least one pre-press die (1) and/or at least one main press die (21) and/or at least one ejection die (23) act simultaneously on the respective assigned press moulds (3).

## Revendications

1. Agencement pour la fabrication de pièces pressées, dans lequel il est prévu dans deux logements d'outil de formage (2) tournant de manière séquentielle autour d'un axe de rotation horizontal (28) au moins respectivement un moule de pressage (3) avec respectivement une alimentation (10) pour le produit entrant (11), dans lequel au moins un moule de pressage (3) est respectivement relié à au moins respectivement un poinçon de pré-pressage (1), peut être disposé ou déplacé de manière correspondante par rapport à au moins un poinçon de pressage principal (21) et à au moins un poinçon d'éjection (23), la direction de travail d'au moins un poinçon de pré-pressage (1), d'au moins un poinçon de pressage principal (21) et d'au moins un poinçon d'éjection (23) étant parallèle entre eux, une contre-plaque (4) étant présente sur le côté du moule respectif (3) ou du logement d'outil de moulage (2) opposé et/ou tourné vers l'au moins un poinçon de pré-pressage (1) et une contre-plaque fixe (4) étant présente sur le côté du moule respectif (3) opposé à au moins un poinçon de pressage principal respectif (21), au moins un moule de pressage (3) étant continu dans la direction de travail, un canal de pré-pressage (7) débouchant respectivement dans le moule de pressage (3), au moins un poinçon de pré-pressage (1) étant disposé dans au moins un canal de pré-pressage (7) ou débouchant dans celui-ci,
- un poinçon de positionnement (5) disposé sur le côté du moule respectif (3) ou du logement d'outil de moulage (2) opposé au poinçon de pré-pressage respectif (1) étant en liaison avec au moins un moule de pressage (3), la direction de travail du poinçon de positionnement (5) étant opposée à celle du poinçon de pré-pressage (1), et le poinçon de positionnement (5) étant présent dans la contre-plaque (4) disposée sur le côté du moule de pressage (3) ou du logement d'outil de moulage (2) respectif opposé au poinçon de pré-pressage (1) respectif, ou étant une partie de celle-ci,
- la contre-plaque (4) disposée sur le côté du moule de pressage respectif tourné vers au moins un poinçon de pré-pressage (1) peut pivoter ou coulisser et
- les deux logements d'outil de moulage (2) sont disposés à distance l'un de l'autre et au moins un poinçon de pressage principal (21) respectif peut être entraîné en alternance par un cylindre de pressage principal (22) commun disposé entre les logements d'outil de moulage (2) ou par un entraînement.

2. Agencement selon la revendication 1,
**caractérisé en ce que**
sur le côté du moule de pressage respectif (3) opposé à l'au moins un poinçon d'éjection respectif (23), il y a un canal de moulage (30) avec une zone d'un rétrécissement (31) ou un dispositif ou un dispositif pour la collecte, l'évacuation ou le traitement ultérieur des pièces pressées.

3. Agencement selon l'une des revendications 1 et 2,
**caractérisé en ce que**
le logement d'outil de moulage respectif (2) est de préférence un disque d'outil de moulage rond ou polygonal (2) ou une couronne d'outil de moulage (2) pouvant tourner autour de l'axe de rotation (28)
au moins un moule de pressage (3) respectif étant disposé dans au moins un disque d'outil de moulage (2) rond ou polygonal rotatif ou une couronne d'outil de moulage (2) en tant que logement d'outil de moulage (2), dans le cas de deux moules de pressage (3) ou plus, les moules de pressage (3) étant répartis ou décalés dans le sens périphérique dans le logement d'outil de moulage (2) en tant que disque d'outil de moulage (2) rond ou polygonal rotatif ou la couronne d'outil de moulage (2) ou
**en**
**ce que** le logement d'outil de moulage respectif (2) est de préférence au moins un bras d'outil de moulage (2) disposé radialement, s'étendant à partir d'un axe de rotation (28) et pouvant tourner autour de l'axe de rotation (28), au moins un moule de pressage (3) étant respectivement disposé dans au moins un bras d'outil de moulage (2), dans le cas de deux ou plusieurs bras de moule (2) disposés radialement, s'étendant depuis l'axe de rotation (28) et pouvant tourner autour de l'axe de rotation (28), du logement de moule (2), les bras de moule (2) sont répartis ou décalés autour de l'axe de rotation (28).

4. Arrangement selon l'une des revendications 1 à 3, **caractérisé en ce que**
dans le cas de deux moules de pressage (3) ou plus, au moins un poinçon de pré-pressage (1), au moins un poinçon de pressage principal (21) et/ou au moins un poinçon d'éjection (23) sont respectivement associés à l'un des moules de pressage (3).

5. Arrangement selon l'une des revendications 1 à 4, **caractérisé en ce que**
il existe une alimentation en produit entrant (11) pour le moule de pressage respectif (3) ou **en ce qu'**il existe une alimentation commune (10) en produit entrant (11) pour deux ou plusieurs moules de pressage (3), les moules de pressage respectifs (3) étant disposés côte à côte dans un plan horizontal dans la zone de l'alimentation (10) en produit entrant (11) et/ou du pré-pressage dans le cas d'une alimentation commune (10) en produit entrant (11).

6. Arrangement selon l'une des revendications précédentes 1 à 5, **caractérisé en ce que**
le canal de pré-pressage respectif (7) présente un rétrécissement dans la direction de travail.

7. Arrangement selon l'une des revendications précédentes 1 à 6, **caractérisé en ce que**
au moins un pré-compresseur (27) est disposé dans le canal de pré-pressage respectif (7) ou dans l'alimentation (11) et/ou **en ce que** le pré-compresseur (27) est disposé selon un angle inférieur ou égal à 90 degrés par rapport à la direction de travail du poinçon de pré-pressage (1).

8. Procédé de fabrication de pièces pressées au moyen d'un agencement selon l'une des revendications 1 à 7, qui comprend deux logements d'outil de moulage (2) tournant de manière séquentielle autour d'un axe de rotation (28), les deux logements d'outil de moulage (2) étant espacés et au moins un poinçon de pressage principal (21) respectif pouvant être entraîné en alternance par un cylindre de pressage principal (22) commun disposé entre les logements d'outil de moulage (2) ou par un entraînement et respectivement, après une alimentation en produit entrant, une réduction de volume du produit entrant (11) a lieu et ensuite un pressage principal du produit entrant en une pièce pressée et une éjection de la pièce pressée ont lieu, un pré-pressage en tant que réduction de volume en un pré-agglomérat (12) avec au moins un poinçon de pré-pressage (1) et ensuite le pressage principal du pré-agglomérat (12) en une pièce pressée dans au moins un moule de pressage (3) avec au moins un poinçon de pressage principal (21) et ensuite l'éjection de la pièce pressée au moyen d'au moins un poinçon d'éjection (23) hors d'au moins un moule de pressage (3) ayant lieu respectivement après l'alimentation en produit entrant (11), le pré-pressage, le pressage principal et l'éjection s'effectuant respectivement avec une direction de travail respectivement parallèle les uns aux autres en différentes positions fixes respectivement réparties dans la direction périphérique, simultanément et d'un seul côté dans la position respective, et le logement d'outil de moulage (2) étant arrêté à cet effet, et en ce que le pré-pressage se transforme en au moins un produit entrant pré-pressé (1). et en ce que le pré-pressage pour au moins un produit entrant pré-pressé (11) ou un pré-agglomérat (12) s'effectue dans le moule de pressage (3) et/ou dans un canal de pré-pressage (7), le pré-agglomérat (12) étant pré-pressé dans une forme stable en position et un positionnement du pré-agglomérat (12) dans le moule de pressage (3) s'effectuant ensuite respectivement au moyen d'un poinçon de positionnement (5) disposé en face du poinçon de pré-pressage (1), la direction de travail du poinçon de positionnement (5) étant orientée à l'opposé de la direction de travail du poinçon de pré-pressage (1) et le pressage principal s'effectuant alternativement entre au moins deux moules de pressage (3) dans les logements d'outils de moulage (2) espacés les uns des autres.

9. Procédé selon la revendication 8,
**caractérisé en ce que**
l'on procède à chaque fois à un pré-pressage du produit entrant (11) pour le pré-pressage.

10. Procédé selon les revendications 8 et 9
**caractérisé en ce que**
le moule de pressage respectif (3) est déplacé successivement et respectivement sur au moins un poinçon de pré-pressage (1), au moins un poinçon de pressage principal (21) et au moins un poinçon d'éjection (23) et/ou
**en ce que** respectivement un, deux ou plusieurs pré-pressages, pressages principaux et éjections sont effectués en parallèle ou simultanément.

11. Procédé selon l'une des revendications 8 à 10,
**caractérisé en ce que**
deux ou plusieurs pré-pressages sont effectués successivement, le produit entrant respectif (11) étant pressé contre le pré-agglomérat (12) situé respectivement avant et/ou **en ce que**, lors de deux ou plusieurs pré-pressages successifs, les pré-agglomérats (12) sont poussés plus loin lors du pré-pressage, un pré-agglomérat (12) étant à chaque fois poussé dans le moule de pressage (3) et/ou **en ce que**, lors de deux pressages principaux ou éjections successifs ou plus, les pièces pressées sont poussées hors du moule de pressage (3) ou hors du moule de pressage (3) dans un canal de moulage (30) avec une zone d'un rétrécissement (31), les pièces pressées respectives étant poussées dans le canal de moulage (30) plus loin.

12. Procédé selon l'une des revendications 8 à 11,
**caractérisé en ce que**
une régulation de l'alimentation en produit entrant (11) pour le pré-pressage s'effectue respectivement de manière dynamique, la quantité du produit entrant (11) étant influencée au moyen d'au moins un poinçon de pré-pressage (1) ou au moyen du pré-pressage (27) et/ou **en ce que** la quantité du produit entrant (11) est réglée à l'aide de la trajectoire du poinçon de pré-pressage (1).

13. Procédé selon l'une des revendications 8 à 12,
**caractérisé en ce que**
au moins un poinçon de pré-pressage (1) et/ou au moins un poinçon de pressage principal (21) et/ou au moins un poinçon d'éjection (23) agissent simultanément sur des moules de pressage (3) respectivement associés.
